# EUROPÄISCHE PATENTSCHRIFT

(11) **EP 3 049 591 B1**
(45) Veröffentlichungstag und Bekanntmachung des Hinweises auf die Patenterteilung: **14.06.2017**
(21) Anmeldenummer: 14830792.9
(22) Anmeldetag: 09.12.2014
(51) Int. Cl.: E04G 1/04, E04G 1/15, E04G 7/30

(54) **GERÜSTRIEGEL**
SCAFFOLD BAR
LONGERON D'ÉCHAFAUDAGE

(30) Priorität: 17.01.2014 DE 102014100498
(43) Veröffentlichungstag der Anmeldung: 03.08.2016
(73) Patentinhaber: Wilhelm Layher Verwaltungs-GmbH, 74363 Güglingen-Eibensbach (DE)
(72) Erfinder: KRELLER, Helmut, 74906 Bad Rappenau (DE)
(74) Vertreter: Geitz Truckenmüller Lucht Christ
(86) Internationale Anmeldenummer: PCT/DE2014/100433
(87) Internationale Veröffentlichungsnummer: WO 2015/106734

(56) Entgegenhaltungen:
- US-A- 4 671 382
- Mj-Gerüst: "Stark gerüstet", , 15. April 2013 (2013-04-15), Seiten 1-28, XP055175860, Internet Gefunden im Internet: URL:http://www.mj-geruest.de/wp-content/up loads/2013/03/MJ-COMBI_04-2013_DEU_klein.p df [gefunden am 2015-03-12]

## Beschreibung

Die Erfindung betrifft einen Gerüstriegel aus Metall mit einem langgestreckten, stabförmigen, vorzugsweise im Wesentlichen geraden, sich in Richtung einer ersten Längsachse in einer ersten Längsrichtung, vorzugsweise geradlinig, erstreckenden Trägerprofil aus Stahl, das, in der ersten Längsrichtung betrachtet, eine Trägerprofil-Länge und eine Trägerprofil-Längsmitte aufweist, und das, in einem senkrecht zu der Längsrichtung verlaufenden Querschnitt betrachtet, eine Trägerprofil-Breite, eine Trägerprofil-Höhe und eine Trägerprofil-Wanddicke aufweist, und das einen, in einer Einbaustellung betrachtet oberen, Auflagerand oder das, in der Einbaustellung betrachtet obere, Auflageränder zum Auflegen und/oder Einhängen eines Gerüstbelags oder mehrere Gerüstbeläge aufweist, und wobei das Trägerprofil zwei sich in entgegen gesetzte Richtungen in der ersten Längsrichtung voneinander weg erstreckende Trägerprofil-Enden aufweist, an denen, unmittelbar oder mittelbar, entweder jeweils ein Anschlusskopf aus Metall insbesondere aus Temperguss, Grauguss, Stahlguss oder aus Stahl, zum lösbaren Befestigen des Gerüstriegels in der Einbaustellung an einem mit wenigstens einer Durchbrechung versehenen Befestigungselement eines Gerüstelements mittels eines durch die wenigstens eine Durchbrechung steckbaren Anschlusskeils angeschweißt ist, oder jeweils eine, jeweils in der Einbaustellung betrachtet nach unten offene, hakenförmige Einhängekralle oder Einhängeklaue aus Metall zum lösbaren Auflegen und/oder Einhängen des Gerüstriegels in der Einbaustellung auf und/oder an Gerüstbauteilen angeschweißt ist, und wobei an einer, in der Einbaustellung eine Unterseite bildenden, Seite des Trägerprofils ein langgestrecktes, stabförmiges, vorzugsweise im Wesentlichen gerades, U-Verstärkungsprofil aus Stahlblech befestigt ist, das sich von dem Trägerprofil weg, in der Einbaustellung nach unterhalb des Trägerprofils, erstreckt und das sich in Richtung einer zweiten Längsachse in einer zweiten Längsrichtung, vorzugsweise geradlinig, parallel zu dem Trägerprofil bzw. parallel zu dessen erster Längsachse unter Überbrückung der Trägerprofil-Längsmitte entlang des Trägerprofils durchgehend über eine Verstärkungsprofil-Länge erstreckt, die wenigstens der Hälfte der Trägerprofil-Länge des Trägerprofils entspricht, und wobei das U-Verstärkungsprofil, in einem senkrecht zu der zweiten Längsachse verlaufenden Querschnitt betrachtet, im Wesentlichen über seine gesamte Verstärkungsprofil-Länge einen U-förmigen ersten U-Profil-Querschnitt aufweist und mit einem sich in der zweiten Längsrichtung erstreckenden ersten Basis-Profil gestaltet ist, von dem zwei seitliche erste U-Profil-Schenkel abgekantet oder um- bzw. abgebogen sind, die sich im Wesentlichen senkrecht von dem ersten Basis-Profil weg in eine gleiche Richtung und in einem einer ersten Basis-Profil-Breite entsprechenden Querabstand im Wesentlichen parallel zueinander, in der Einbaustellung betrachtet nach oben, erstrecken und Befestigungs-Enden aufweisen, die an der Unterseite des Trägerprofils angeschweißt sind bzw. über die das U-Verstärkungsprofil an dem Trägerprofil angeschweißt ist, und wobei das U-Verstärkungsprofil eine dem Querabstand entsprechende U-Verstärkungsprofil-Breite und eine einem Abstand der Befestigungs-Enden von dem ersten Basis-Profil entsprechende U-Verstärkungsprofil-Höhe aufweist, die größer ist als die U-Verstärkungsprofil-Breite.

Derartige Gerüstriegel sind aus der Praxis und aus dem Prospekt der Anmelderin "Katalog und Preisliste" zum "Layher AllroundGerüst-System", Ausgabe 01.03.2007, in Form der dort auf Seite 8 gezeigten und als "O-Riegel, verstärkt" sowie "U-Riegel, verstärkt" bezeichneten Gerüstriegel bekannt geworden. Das Verstärkungsprofil dieser Riegel weist einen V-förmigen Querschnitt auf und der Innenquerschnitt ist dreieckförmig. Das Verstärkungsprofil ist durch Abkanten bzw. Abbiegen eines im Wesentlichen planebenen Stahlblechs um eine einzige Abkant- bzw. Biegeachse hergestellt. Das "O-Profil" und das "U-Profil" wie auch das jeweilige Verstärkungsprofil bestehen aus einem Stahlwerkstoff mit einer Streckgrenze von etwa 320 N/mm². Obwohl sich diese Gerüstriegel in der Praxis in vielen Fällen bestens bewährt haben, hat es sich gezeigt, dass diese Riegel in bestimmten Anwendungsfällen, beispielsweise bei größeren Spannweiten, den dort bestehenden Anforderungen an eine höhere Biegefestigkeit bzw. Tragfähigkeit nicht genügen. Deshalb hat die Anmelderin so genannte "O-Doppel-Riegel" und "U-Doppel-Riegel" entwickelt und angeboten, die ebenfalls in dem vorstehend erwähnten Produktprospekt auf der Seite 8 dargestellt sind. Auch diese "Doppel-Riegel" haben sich in der Praxis bestens bewährt. Sie haben ein Obergurt-O- bzw. U-Profil mit zwei an dessen Enden angeschweißten Anschlussköpfen und haben ein nach unten auskragendes Untergurt-Profil in Form eines Rundrohrs. Das Untergurt-Profil wird deshalb auch mit "Untergurt-O-Profil" bezeichnet. Das Rundrohr ist mit den Enden seiner nach oben abgewinkelten Rohrteile an dem Obergurt-Profil angeschweißt. Das Untergurt-O-Profil ist ferner über mehrere in Längsrichtung des "Doppel-Riegels" zueinander beabstandet angeordnete und jeweils einen vertikalen Abstand vermittelnde Stützplatten mit dem Obergurt-Profil durch Schweißen verbunden. Das Obergurt-Profil, das Untergurt-O-Profil und die Stützplatten bestehen ebenfalls aus einem eine Streckgrenze von etwa 320 N/mm² aufweisenden Stahlwerkstoff. Ein derartiger "Doppel-Riegel" weist zwar gegenüber den genannten "O-Riegln" und "U-Riegeln" eine größere Biegefestigkeit bzw. Tragfähigkeit auf, jedoch eine deutlich größere Gesamthöhe. Dies führt dazu, dass bei einem bestimmungsgemäßen Einbau eines derartigen "Doppel-Riegels" in einem Gerüst, bei welchem die Anschlussköpfe des "Doppel-Riegels" an horizontal benachbart im Wesentlichen auf gleicher Höhe angeordneten Lochscheiben von zwei horizontal benachbart angeordneten bzw. aufgestellten Gerüststielen in Höhe der Gerüstböden einer nächsten Etage befestigt ist, durch das nach unten auskragende Untergurt-O-Profil die Durchgangshöhe entsprechend reduziert ist. Dies kann zu Behinderungen beim Durchgang von Personen führen, die auf dem Boden bzw. auf. den Gerüstböden einer unteren Etage laufen. Abgesehen von diesen Nachteilen sind derartige "Doppel-Riegel" vergleichsweise teuer. Das Dokument US 4,671,382 offenbart ebenfalls einen Gerüstriegel mit den Merkmalen des einleitenden Teils des Anspruchs 1.

Unter anderem deshalb hat die Anmelderin Weiterentwicklungen vorangetrieben, die in den zum Prioritätstag dieses Schutzrechts noch unveröffentlichten deutschen Patentanmeldungen Nr. 10 2012 108 020 und Nr. 10 2013 102 492 offenbart sind. Dabei handelt es sich um "Doppel-U-Gerüstriegel", bei denen sowohl für das Trägerprofil als auch für das daran angeschweißte Verstärkungsprofil U-Profile verwendet sind. Diese U-Profile weisen, in einem senkrecht zu ihren Längsachsen verlaufenden Querschnitt betrachtet, eine identische U-Profil-Gestaltung bzw. einen identischen U-Profil-Querschnitt auf. Im Falle der erstgenannten Patentanmeldung ist an beiden Längsenden des U-Trägerprofils jeweils unmittelbar ein üblicher geschlitzter Anschlusskopf aus Metall angeschweißt, der jeweils mittels eines Keils an einer Lochscheibe eines vertikalen Gerüstelements, insbesondere an einem Gerüststiel wiederlösbar festkeilbar ist. Im Falle der zweitgenannten Patentanmeldung ist an beiden Längsenden des U-Trägerprofils über jeweils eine dort angeschweißte Trägerplatte jeweils eine übliche hakenförmige Einhängeklaue festgeschweißt, die auch mit Einhängekralle bezeichnet ist, mittels derer dieser Doppel-U-Riegel in ein U-Trägerprofil eines Gerüstbauteils bzw. auf einen Auflagerand eines Auflagestegs eines Gerüstbauteils einhängbar bzw. auflegbar ist. Diese Doppel-U-Riegel sind zwar vergleichsweise einfach und kostengünstiger herstellbar sowie leicht und sicherer manuell handhabbar und weisen bei einer vergleichsweise geringen Gesamthöhe eine relativ hohe Biegefestigkeit bzw. Tragfähigkeit auf, jedoch wird zum Transport und zur Lagerung dieser Doppel-U-Riegel ein vergleichsweise großes Ladevolumen beansprucht.

Es ist deshalb eine Aufgabe der Erfindung, einen Gerüstriegel der eingangs genannten Art zur Verfügung zu stellen, der bei noch immer einfacher und vergleichsweise kostengünstiger Herstellbarkeit sowie leichter und sicherer manueller Handhabbarkeit, bei einer noch immer relativ geringen Gesamthöhe, eine wenigstens gleich große oder größere Biegefestigkeit bzw. Tragfähigkeit aufweist und der günstige Möglichkeiten für einen platzsparenden Transport bzw. für eine platzsparende Lagerung mehrerer derartiger Gerüstriegel bietet.

Diese Aufgabe wird in überraschend einfacher Art und Weise durch die Merkmale des Anspruches 1, insbesondere dadurch gelöst, dass die U-Verstärkungsprofil-Höhe größer ist als die in der gleichen Richtung wie die U-Verstärkungsprofil-Höhe gemessene Trägerprofil-Höhe und dass die U-Verstärkungsprofil-Breite um mehr als das Doppelte der Wanddicke des Trägerprofils kleiner ist als die in einer gleichen Richtung wie die U-Verstärkungsprofil-Breite gemessene Trägerprofil-Breite. Dadurch können diese Gerüstriegel ein wenigstens gleich großes oder sogar größeres Trägheitsmoment und dementsprechend wenigstens eine gleich große oder größere Biegesteifigkeit bzw. Tragfähigkeit aufweisen als die vorstehend erwähnten Doppel-U-Riegel. Außerdem kann dadurch erreicht werden, dass ein erster erfindungsgemäßer Gerüstriegel mit seinem U-Verstärkungsprofil zwischen die U-Profil-Schenkel des U-Trägerprofils eines zweiten erfindungsgemäßen Gerüstriegels einsteckbar ist, wobei, in einem senkrecht zu der jeweiligen zweiten Längsachse verlaufenden Querschnitt betrachtet, das Basis-Profil des U-Verstärkungsprofils des ersten Gerüstriegels in einem Einsteck-Abstand zu den Enden der U-Profil-Schenkel des U-Trägerprofils des zweiten Gerüstriegels in einem mit den U-Profil-Schenkeln und dem Basis-Profil des U-Trägerprofils des zweiten Gerüstriegels begrenzten U-Trägerprofil-Innenraum anordenbar bzw. angeordnet ist.

Gemäß einer Ausgestaltung kann vorgesehen sein, dass die U-Verstärkungsprofil-Höhe mindestens um den Faktor 1,3 oder 1,5 oder 1,6 oder 1,7 größer ist als die U-Verstärkungsprofil-Breite. Mit anderen Worten kann das rechnerische Verhältnis von U-Verstärkungsprofil-Höhe zu U-Verstärkungsprofil-Breite mindestens 1,3 oder mindestens 1,5 oder mindestens 1,6 oder mindestens 1,7 betragen. Vorzugsweise ist der Faktor bzw. ist das Verhältnis größer als 1,7. Alternativ oder zusätzlich kann vorgesehen sein, dass die U-Verstärkungsprofil-Breite um wenigstens oder um mehr als das Dreifache oder um wenigstens oder um mehr als das Vierfache oder um wenigstens oder um mehr das Fünffache oder um wenigstens oder um mehr das Sechsfache der Wanddicke des Trägerprofils kleiner ist als die in einer gleichen Richtung wie die U-Verstärkungsprofil-Breite gemessene Trägerprofil-Breite. Alternativ oder zusätzlich kann vorgesehen sein, dass die U-Verstärkungsprofil-Breite um wenigstens 10 Prozent oder um wenigstens 20 Prozent oder um wenigstens 25 Prozent oder um wenigstens 30 Prozent kleiner ist als die in der gleichen Richtung wie die U-Verstärkungsprofil-Breite gemessene Trägerprofil-Breite. Durch die vorstehenden Maßnahmen lassen sich die vorstehend genannten Vorteile in ganz besonderem Maße verwirklichen.

Gemäß einer bevorzugten Ausgestaltung kann vorgesehen sein, dass die ersten U-Profilschenkel im Bereich ihrer Befestigungs-Enden erste Schenkel-Wandteile aufweisen, die von den ersten U-Profilschenkeln in einer Richtung zueinander bzw. nach innen abgekantet oder ab- bzw. umgebogen sind und die an ihren dem Trägerprofil zugeordneten Enden die Befestigungs-Enden aufweisen. Dadurch wird nicht nur eine größere Aussteifung und folglich eine größere Biegefestigkeit bzw. Tragfähigkeit erreicht, sondern auch eine sichere manuelle Handhabbarkeit, weil scharfe Kanten vermieden werden können.

Es versteht sich jedoch, dass alternativ vorgesehen sein kann, dass die ersten U-Profilschenkel im Bereich ihrer Befestigungs-Enden erste Schenkel-Wandteile aufweisen, die von den ersten U-Profilschenkeln in einer Richtung voneinander weg bzw. nach außen abgekantet oder ab- bzw. umgebogen sind und die an ihren dem Trägerprofil zugeordneten Enden die Befestigungs-Enden aufweisen.

Gemäß einer vorteilhaften Weiterbildung kann vorgesehen sein, dass die ersten Schenkel-Wandteile, in einem senkrecht zu der zweiten Längsachse verlaufenden Querschnitt betrachtet, von den ersten U-Profilschenkeln um einen Winkel abgekantet oder ab- bzw. umgebogen sind. Dies ermöglicht eine einfache und kostengünstige Herstellung.

Dabei kann gemäß einer ersten Alternative vorgesehen sein, dass es sich bei dem Winkel um einen stumpfen Winkel handelt, der also größer ist als 90 Grad und der kleiner ist als 180 Grad. Vorzugsweise kann dieser Winkel einen Wert zwischen 95 Grad und 145 Grad einnehmen. Insbesondere kann dieser Winkel etwa 120 Grad betragen. Dadurch kann ein tangentiales Anliegen der ersten Schenkel-Wandteile an der Unterseite des Trägerprofils erreicht werden, wodurch die Gefahr einer Spaltbildung zwischen der Unterseite des Trägerprofils und den daran angeschweißten ersten U-Profil-Schenkeln des U-Verstärkungsprofils minimiert oder sogar ausgeschlossen werden kann. Durch diese Maßnahmen lassen sich günstige Schweißbedingungen und eine dementsprechend gute Schweißnahtqualität erzielen, so dass diese Gerüstriegel eine besonders große Biegesteifigkeit bzw. Tragfähigkeit aufweisen können.

Gemäß einer zweiten Alternative kann vorgesehen sein, dass es sich bei dem Winkel um einen spitzen Winkel handelt, der also kleiner ist als 90 Grad und der größer ist als Null Grad. Vorzugsweise kann dieser Winkel einen Wert zwischen 20 Grad und 70 Grad einnehmen. Insbesondere kann dieser Winkel etwa 45 Grad betragen. Dadurch können die ersten Schenkel-Wandteile mit ihren Stirnflächen bzw. Stirnkanten an der Unterseite des Trägerprofils anstoßen. Diese alternative Ausgestaltung hat zwar gegenüber der zuvor behandelten Ausgestaltung den Vorteil, dass weniger Material benötigt wird, wodurch zum einen Kosten und zum anderen Gewicht eingespart werden kann, wobei sich durch Letzteres eine leichtere manuelle Handhabung ergibt. Andererseits kann es bei dieser alternativen Ausgestaltung dazu kommen, dass die sich längs des Trägerprofils erstreckenden Bahnkanten nicht immer exakt gerade verlaufen. Dadurch kann es zu einer Spaltbildung und demgemäß zu Problemen beim Roboterschweißen kommen. Dadurch kann die Schweißnahqualität beeinträchtigt werden, mit der Folge dementsprechend geringerer mechanischer Kennwerte.

Gemäß einer Ausführungsvariante kann vorgesehen sein, dass es sich bei dem Trägerprofil um ein Rundrohr mit einem der Trägerprofil-Breite und der Trägerprofil-Höhe entsprechenden Außendurchmesser handelt.

Bevorzugt kann bzw. können bei einem vorstehenden Gerüstriegel das Trägerprofil und/oder das U-Verstärkungsprofil symmetrisch zu einer die erste Längsachse und die zweite Längsachse enthaltenen Längs-Symmetrieebene ausgebildet und/oder angeordnet sein. Dadurch ist eine besonders einfache und kostengünstige Herstellung möglich und es lassen sich Gerüstriegel zur Verfügung stellen, die unabhängig von ihrer Einbaulage eine gleich große Biegefestigkeit bzw. Tragfähigkeit aufweisen, so dass der Werker nicht darauf achten muss, wie er den entsprechenden Gerüstriegel anschlagen bzw. einhängen muss.

Gemäß einer besonders bevorzugten Ausführungsvariante kann vorgesehen sein, dass es sich bei dem Trägerprofil um ein U-Trägerprofil handelt, das, in einem senkrecht zu der ersten Längsachse verlaufenden Querschnitt betrachtet, im Wesentlichen über die gesamte Trägerprofil-Länge einen U-förmigen zweiten U-Profil-Querschnitt aufweist und das in einer von dem U-Verstärkungsprofil weg weisenden Öffnungsrichtung, in der Einbaustellung nach oben, offen ist, und das mit einem sich in der ersten Längsrichtung erstreckenden zweiten Basis-Profil gestaltet ist, das, in einem senkrecht zu der ersten Längsachse verlaufenen Querschnitt betrachtet, eine zweite Basis-Profil-Breite aufweist, wobei von dem zweiten Basis-Profil zwei seitliche zweite U-Profil-Schenkel abgekantet oder um- bzw. abgebogen sind, die sich im Wesentlichen senkrecht von dem zweiten Basis-Profil weg in eine gleiche Richtung und in einem der zweiten Basis-Profil-Breite entsprechenden Querabstand im Wesentlichen parallel zueinander, in der Einbaustellung betrachtet nach oben, erstrecken und Auflage-Enden aufweisen, und wobei die zweiten U-Profil-Schenkel im Bereich ihrer von dem zweiten Basis-Profil weg weisenden, in der Einbaustellung betrachtet oberen, Auflage-Enden die Auflageränder zum Auflegen und/oder Einhängen von Gerüstbelägen ausbilden, wobei die zweiten U-Profil-Schenkel im Bereich ihrer Auflage-Enden einen Quer-Innenabstand zueinander aufweisen. Dabei handelt es sich also ebenfalls um einen "Doppel-U-Riegel", mit dem jedoch gegenüber den eingangs erwähnten "Doppel-U-Riegeln" früherer Entwicklungen der Anmelderin die erfindungsgemäßen Vorteile in besonderem Maße verwirklicht werden können.

Dabei kann gemäß einer bevorzugten Ausgestaltung vorgesehen sein, dass die Auflage-Enden der zweiten U-Profil-Schenkel durch Abkantungen oder Abbiegungen gebildet sind, wobei die zweiten U-Profil-Schenkel um jeweils vorzugsweise etwa 180 Grad nach innen in einen von den zweiten U-Profil-Schenkeln und dem zweiten Basisprofil begrenzten U-Trägerprofil-Innenraum um- bzw. abgebogene oder abgekantete zweite Schenkel-Wandteile von Schenkel-Enden aufweisen, die sich, vorzugsweise parallel zueinander, in Richtung des zweiten Basis-Profils, in Einbaustellung betrachtet nach unten, erstrecken und die, in einem senkrecht zu der ersten Längsachse verlaufenden Querschnitt betrachtet, den Quer-Innenabstand zueinander aufweisen. Dadurch werden verstärkte Auflagebereiche geschaffen. Diese können als Doppelwandbereiche ausgebildet sein. Diese können mit unmittelbar aneinander liegenden Wandteilen gestaltet sein oder können mit einen geringen Abstand voneinander aufweisenden Wandteilen gestaltet sein.

Gemäß einer ganz besonders bevorzugten Ausgestaltung kann vorgesehen sein, dass die U-Verstärkungsprofil-Breite, in einem senkrecht zu der zweiten Längsachse verlaufenden Querschnitt betrachtet, geringfügig kleiner ist als der Quer-Innenabstand zwischen den zweiten U-Profil-Schenkeln bzw. der zweiten Schenkel-Wandteile des U-Trägerprofils. Dadurch lässt sich die Biegefestigkeit bzw. Tragfähigkeit eines derartigen Doppel-U-Riegels maximieren.

Gemäß einer Weiterbildung eines erfindungsgemäßen Gerüstriegels, insbesondere nach einem der Ansprüche 9 bis 11, kann vorgesehen sein, dass das U-Trägerprofil und/oder das U-Verstärkungsprofil symmetrisch zu einer die erste Längsachse und die zweite Längsachse enthaltenen Längs-Symmetrieebene ausgebildet und/oder angeordnet ist bzw. sind. Dadurch ist eine besonders einfache und kostengünstige Herstellung derartiger Doppel-U-Riegel möglich, die zudem unabhängig von ihrer Einbaulage eine gleich große Biegefestigkeit bzw. Tragfähigkeit aufweisen, so dass der Werker nicht darauf achten muss, wie er den entsprechenden Gerüstriegel anschlagen bzw. einhängen muss.

Die Erfindung betrifft auch eine Anordnung eines ersten erfindungsgemäßen Gerüstriegels, insbesondere nach einem der Ansprüche 1 bis 12, und eines zweiten erfindungsgemäßen Gerüstriegels, insbesondere Doppel-U-Gerüstriegels, insbesondere nach einem der Ansprüche 9 bis 12, wobei das U-Verstärkungsprofil des ersten Gerüstriegels zwischen die zweiten U-Profil-Schenkel bzw. zwischen die zweiten Schenkel-Wandteile des U-Trägerprofils des zweiten Gerüstriegels mit geringem seitlichen Spiel eingesteckt ist, vorzugsweise so dass oder wobei, in einem senkrecht zu der jeweiligen zweiten Längsachse verlaufenden Querschnitt betrachtet, das erste Basis-Profil des U-Verstärkungsprofils des ersten Gerüstriegels in einem Einsteck-Abstand zu den Enden der zweiten U-Profil-Schenkel des U-Trägerprofils des zweiten Gerüstriegels in einem mit den zweiten U-Profil-Schenkeln und dem zweiten Basis-Profil des U-Trägerprofils des zweiten Gerüstriegels begrenzten U-Trägerprofil-Innenraum angeordnet ist. Dadurch lässt sich eine Stapel-Anordnung von wenigstens zwei erfindungsgemäßen Gerüstriegeln erreichen, bei welcher die wenigstens zwei Gerüstriegel "ineinander geschachtelt" transportiert und/oder gelagert werden können. Dadurch reduziert sich das Ladevolumen der Riegel, so dass mehr Riegel in eine Lade- und/oder Transport-Vorrichtung, beispielsweise in eine Palette und/oder in einen Lastkraftwagen, passen. Auch lassen sich dadurch eine erhöhte Anzahl an Gerüstriegeln von Hand transportieren als bisher. Bei einer derartigen Anordnung ist im Vergleich zu einer Stapel-Anordnung, bei welcher ein mit einem V-Verstärkungsprofil nach dem Stand der Technik ausgestatteter Gerüstriegel in ein U-Trägerprofil eines anderen Gerüstriegels gesteckt ist, die Sicherheit gegen ein seitliches Verkippen bei der Lagerung und/oder beim Transport der ineinander gesteckten Gerüstriegel erhöht.

Gemäß einer besonders bevorzugten Ausgestaltung der Anordnung kann ein auch als Doppel-U-Gerüstriegel bezeichenbarer erster Gerüstriegel, insbesondere nach einem der Ansprüche 9 bis 12, mit seinem U-Verstärkungsprofil zwischen die zweiten U-Profil-Schenkel bzw. zwischen die zweiten Schenkel-Wandteile des U-Trägerprofils des ebenfalls als Doppel-U-Gerüstriegel bezeichenbaren zweiten Gerüstriegels mit geringem seitlichen Spiel eingesteckt sein.

Gemäß einer bevorzugten Weiterbildung der Anordnung kann vorgesehen sein, dass das in den U-Trägerprofil-Innenraum des U-Trägerprofils des zweiten Gerüstriegels eingesteckte U-Verstärkungsprofil des ersten Gerüstriegels mit seinem ersten Basis-Profil an dem zweiten Basis-Profil des U-Trägerprofils des zweiten Gerüstriegels anliegt. Mit anderen Worten kann nach dem Einstecken des U-Verstärkungsprofils des ersten Gerüstriegels in den U-Trägerprofil-Innenraum des U-Trägerprofils des zweiten Gerüstriegels, das erste Basis-Profil des U-Verstärkungsprofils des ersten Gerüstriegels an dem zweiten Basis-Profil des U-Trägerprofils des zweiten Gerüstriegels anliegen. Dadurch kann die Sicherheit gegen ein seitliches Verkippen bei der Lagerung und/oder beim Transport der Gerüstriegel weiter erhöht werden.

Das U-Trägerprofil und/oder das U-Verstärkungsprofil kann bzw. können durch Umformen, insbesondere durch Ab- bzw. Umbiegen und/oder Abkanten bzw. Profilieren eines, vorzugsweise im Wesentlichen ebenen, Stahlbleches, beispielsweise auf einer Rollenstraße bzw. durch Profilierung hergestellt sein.

Gemäß einem ganz besonders bevorzugten Ausführungsbeispiel kann vorgesehen sein, dass das Trägerprofil und/oder das U-Verstärkungsprofil aus einem Stahlblech-Werkstoff besteht bzw. bestehen, der eine Streckgrenze aufweist, die wenigstens 450 N/mm² bis 470 N/mm² beträgt oder die wenigstens 460 N/mm² beträgt. Vorzugsweise bestehen das Trägerprofil und/oder das U-Verstärkungsprofil aus dem Stahlwerkstoff S460 bzw. sind das Trägerprofil und/oder das U-Trägerprofil aus dem Stahlwerkstoff S460 hergestellt. Die Verwendung eines derart hochfesten Stahlwerkstoffes ermöglicht eine erheblich verbesserte Biegefestigkeit bzw. Tragfähigkeit des daraus hergestellten Gerüstriegels.

Der Anschlusskopf kann bevorzugt mit einem oberen Kopfteil und einem unteren Kopfteil gestaltet sein, zwischen denen ein nach vorne offener Schlitz zum Aufstecken des Anschlusskopfes auf den mit einer Durchbrechung, vorzugsweise mit mehreren Durchbrechungen, versehenen Befestigungselement, beispielsweise Befestigungsflansch, vorzugsweise Rosette, insbesondere Lochscheibe, ausgebildet sein kann. Der Anschlusskopf kann wenigstens eine Keilöffnung oder wenigstens zwei Keilöffnungen zum Ein- oder Durchstecken des Anschlusskeils aufweisen. Wenn der Anschlusskopf mit einem oberen Kopfteil und mit einem untern Kopfteil und einem bzw. dem dazwischen ausgebildeten Schlitz ausgebildet ist, können sowohl der obere Kopfteil als auch der untere Kopfteil mit Keilöffnungen zum Durchstecken des Anschlusskeils versehen sein. Der Anschlusskopf kann mit in der Einbaustellung vertikalen Seitenflächen gebildet sein. Der Schlitz kann bevorzugt auch zu den Seitenflächen hin offen gestaltet sein. Die Seitenflächen können einen, vorzugsweise 40 bis 50 Grad, insbesondere etwa 44 Grad oder etwa 45 Grad oder etwa 46 Grad betragenden, Keilwinkel einschließen, wobei die Seitenflächen nach vorne in Richtung auf ein Zentrum, vorzugsweise auf ein Stiel- und/oder Scheibenzentrum einer an einem Stiel befestigten Lochscheibe, und/oder in Richtung auf eine Zentralachse des Gerüstelements, vorzugsweise Gerüstrohrs, insbesondere in Richtung auf eine Stielachse eines Gerüststiels, zulaufend ausgebildet sein können. Der Anschlusskeil kann bevorzugt unverlierbar an dem Anschlusskopf befestigt sein, vorzugsweise mit Hilfe eines sein Entfernen von, insbesondere Herausziehen aus, dem Anschlusskopf verhindernden Sicherungselements, beispielsweise eines Niet. Es versteht sich jedoch, dass der jeweilige Anschlusskopf auch anders gestaltet sein kann. Beispielsweise kann der Anschlusskopf mit einer quer, vorzugsweise etwa senkrecht, zu der ersten Längsachse des ersten U-Profils und sich in der Einbaustellung nach unten, insbesondere nach unterhalb der ersten U-Profil-Oberfläche des ersten U-Profils, erstreckenden Einstecknase versehen sein. Über diese Einstecknase kann der Anschlusskopf in vertikaler Richtung bzw. in Richtung einer Durchbrechungsachse der wenigstens einen Durchbrechung des Befestigungselements an dem Befestigungselement des Gerüstelements lösbar befestigt werden bzw. sein. Mit anderen Worten kann ein derartiger Anschlusskopf derart an dem wenigstens eine Durchbrechung aufweisenden Befestigungselement lösbar befestigbar sein bzw. befestigt werden, dass seine Einstecknase in vertikaler Richtung durch die Durchbrechung des Befestigungselements hindurch gesteckt ist bzw. wird. Dies im Unterschied zu dem vorstehend erwähnten Ausführungsbeispiel eines Gerüstriegels, bei dem der jeweilige Anschlusskopf einen nach vorne offenen und in der Einbaustellung horizontalen Schlitz aufweist, der ein horizontales Aufstecken auf das Befestigungselement ermöglicht bzw. erfordert und der demgemäß horizontal auf die Lochscheibe aufgesteckt ist bzw. wird.

Bei dem Befestigungselement kann es sich bevorzugt um eine wenigstens eine Durchbrechung, vorzugsweise mehrere in Umfangsrichtung, vorzugsweise in gleichen Umfangswinken, insbesondere von 45 Grad, zueinander versetzt angeordnete Durchbrechungen, aufweisende Rosette, insbesondere Lochscheibe, eines Gerüstelements, vorzugsweise eines Gerüstrohrs, insbesondere eines Gerüststiels, handeln. Nicht beansprucht ist eine Anordnung und/oder ein Gerüstrahmen und/oder ein Gerüst, mit wenigstens zwei vertikalen Gerüstrohren bzw. Gerüststielen, an denen jeweils wenigstens ein mit wenigstens einer Durchbrechung versehenes Befestigungselement, insbesondere Befestigungsflansch, vorzugsweise Rosette, insbesondere Lochscheibe, befestigt ist, an dem ein erfindungsgemäßer Gerüstriegel, insbesondere nach einem der Ansprüche 1 bis 12, derart befestigt ist, dass jeder Anschlusskopf mittels des jeweiligen, durch die jeweilige Durchbrechung des jeweiligen Befestigungselements gesteckten Anschlusskeils lösbar befestigt bzw. festgekeilt ist. Nicht beansprucht ist weiter eine Anordnung und/oder ein Gerüstrahmen und/oder ein Gerüst, mit wenigstens zwei, vorzugsweise wenigstens vier, vertikalen Gerüstrohren bzw. Gerüststielen, an denen, oder an denen jeweils, ein Trägerprofil, insbesondere U-Trägerprofil, eines Gerüstbauteils befestigt ist, an dem ein erfindungsgemäßer Gerüstriegel, insbesondere nach einem der Ansprüche 1 bis 12, mittels wenigstens einer Einhängekralle oder Einhängeklaue, vorzugsweise lösbar, aufgelegt und/oder eingehängt ist.

Es versteht sich, dass die vorstehenden Merkmale und Maßnahmen im Rahmen der Ausführbarkeit der Erfindung wie durch die beigefügten Ansprüche definiert, beliebig kombinierbar sind.

Weitere Vorteile, Merkmale und Gesichtspunkte der Erfindung lassen sich dem nachfolgenden Beschreibungsteil entnehmen, in dem bevorzugte Ausführungsbeispiele der Erfindung anhand der Figuren beschrieben sind.

Es zeigen:
- Fig. 1: eine dreidimensionale Darstellung eines in einer Einbaustellung an den Lochscheiben von zwei Gerüststielen montierten Gerüstriegels gemäß einem ersten Ausführungsbeispiel.
- Fig. 2: eine Seitenansicht des Gerüstriegels, wobei zur Veranschaulichung dessen Einbaustellung und dessen Montage an den beiden Gerüststielen letztere strichpunktiert dargestellt sind;
- Fig. 3: eine Draufsicht des Gerüstriegels;
- Fig. 4: eine vergrößerte Seitenansicht des Gerüstriegels im Bereich des in Figur 2 links gezeigten Endes mit Teilschnitt im Anschlussbereich eines Anschlusskopfes;
- Fig. 5: eine vergrößerte Draufsicht des Gerüstriegels im Bereich seines in Figur 2 rechts gezeigten Endes;
- Fig. 6: eine Seitenansicht eines Gerüstriegels gemäß einem zweiten Ausführungsbeispiel;
- Fig. 7: eine Draufsicht des Gerüstriegels gemäß Figur 6;
- Fig. 8: einen vergrößerten Querschnitt des jeweils als Doppel-U-Riegel gestalteten Gerüstriegels gemäß dem ersten und zweiten Ausführungsbeispiel, entlang der Schnittlinien 8-8 in Figur 2 bzw. entlang der Schnittlinien 8-8 in Figur 6;
- Fig. 9: einen Querschnitt eines Gerüstriegels gemäß einem dritten Ausführungsbeispiel;
- Fig. 10: einen Querschnitt eines Gerüstriegels gemäß einem vierten Ausführungsbeispiel;
- Fig. 11: einen Querschnitt eines Gerüstriegels gemäß einem fünften Ausführungsbeispiel;
- Fig. 12.1 bis 12.3: Ansichten einer ersten Ausführungsvariante einer Stapel-Anordnung von zwei ineinander geschachtelten Gerüstriegeln gemäß dem ersten Ausführungsbeispiel, wobei
- Fig. 12.1: eine Seitenansicht,
- Fig. 12.2: eine Draufsicht und
- Fig. 12.3: einen Querschnitt entlang der Schnittlinien 12.3, 12.3 in Figur 12.1 zeigen;
- Fig. 13.1 bis 13.3: Ansichten einer zweiten Ausführungsvariante einer Stapel-Anordnung von zwei ineinander geschachtelten Gerüstriegeln gemäß dem zweiten Ausführungsbeispiel, wobei
- Fig. 13.1: eine Seitenansicht,
- Fig. 13.2: eine Draufsicht und
- Fig. 13.3: einen Querschnitt entlang der Schnittlinien 13.3, 13.3 in Figur 13.1 zeigen;
- Fig. 14.1 bis 14.3: Ansichten einer dritten Ausführungsvariante einer Stapel-Anordnung von zwei ineinander geschachtelten Gerüstriegeln gemäß einem sechsten Ausführungsbeispiel, die ähnlich gestaltet sind, wie in dem zweiten Ausführungsbeispiel, wobei
- Fig. 14.1: eine Seitenansicht,
- Fig. 14.2: eine Draufsicht und
- Fig. 14.3: einen Querschnitt entlang der Schnittlinien 14.3, 14.3 in Figur 14.1 zeigen.

Nachstehend werden zunächst Merkmale abgehandelt, die den in allen Figuren gezeigten Gerüstriegeln 20.1 bis 20.6 gemeinsam sind: Es handelt sich jeweils um Gerüstriegel 20.1 bis 20.6 aus, vorzugsweise verzinktem, Metall. Die Gerüstriegel 20.1 bis 20.6 umfassen jeweils ein Trägerprofil 21.1, 21.2 aus Stahl oder Stahlblech und ein daran angeschweißtes U-Verstärkungsprofil 22.1, 22.2 aus Stahlblech. Das langgestreckte, stabförmige, gerade Trägerprofil 21.1, 21.2 erstreckt sich in Richtung einer ersten Längsachse 23 in einer ersten Längsrichtung 24. Das Trägerprofil 21.1, 21.2 weist in der ersten Längsrichtung 24 betrachtet, eine Trägerprofil-Länge 25 und eine Trägerprofil-Längsmitte 26 auf. Das Trägerprofil 21.1, 21.2 weist, in einem senkrecht zu der Längsrichtung 24 verlaufenden Querschnitt betrachtet, eine Trägerprofil-Breite 27.1, 27.2, eine dazu senkrecht gemessene Trägerprofil-Höhe 40.1, 40.2 und eine Trägerprofil-Wanddicke 28.1, 28.2 auf. Das Trägerprofil 21.1, 21.2 weist wenigstens einen, in einer Einbaustellung 29 betrachtet oberen, Auflagerand 30.1 auf oder weist, in einer Einbaustellung betrachtet obere, Auflageränder 30.2.1, 30.2.2, zum Auflegen und/oder Einhängen eines Gerüstbelags 31 oder mehrerer Gerüstbeläge 31 auf. Das Trägerprofil 21.1, 21.2 hat zwei sich in entgegengesetzte Richtungen in der ersten Längsrichtung 24 voneinander weg erstreckende Trägerprofil-Enden 32.1, 32.2, an denen jeweils ein Befestigungsmittel 33; 33.1, 33.2 aus Metall zum Befestigen der Gerüstriegel 20.1 bis 20.6 an anderen Gerüstbauteilen unmittelbar oder mittelbar durch Schweißen befestigt sind.

Das langgestreckte, stabförmige, gerade, U-Verstärkungsprofil 22.1, 22.2 ist, an einer in der Einbaustellung 29 eine Unterseite 34 bildenden Seite des Trägerprofils 21.1, 21.2 durch Schweißen befestigt. Das U-Verstärkungsprofil 22.1, 22.2 erstreckt sich in der Einbaustellung 29 betrachtet nach unterhalb des Trägerprofils 21.1, 21.2. Es ist im Wesentlichen unterhalb des Trägerprofils 21.1, 21.2 angeordnet. Das U-Verstärkungsprofil 22.1, 22.2 erstreckt sich in Richtung einer zweiten Längsachse 43 in einer zweiten Längsrichtung 44 parallel zu dem Trägerprofil 21.1, 22.2 bzw. parallel zu dessen erster Längsachse 23 unter Überbrückung der Trägerprofil-Längsmitte 26 entlang des Trägerprofils 21.1, 21.2 durchgehend über eine Verstärkungsprofil-Länge 45, die wenigstens der Hälfte der Trägerprofil-Länge 25 des Trägerprofils 21.1, 21.2 entspricht. Die Trägerprofil-Länge 25 kann beispielsweise 2924 mm betragen. Die Verstärkungsprofil-Länge 45 kann beispielsweise 2424 mm betragen. Es versteht sich jedoch, dass auch anderen Längen und/oder Kombinationen von Längen möglich sind. In den gezeigten Ausführungsbeispielen sind die erste Längsachse 23 des Trägerprofils 21.1, 21.2 und die zweite Längsachse 43 des U-Verstärkungs-Profils 22.1, 22.2 parallel. Sowohl die erste Längsachse 23 des Trägerprofils 21.1, 21.2 als auch die zweite Längsachse 43 des U-Verstärkungsprofils 22.1, 22.2 sind in einer gedachten Quermitten-Längsebene 36 angeordnet. In der Einbaustellung 29 verläuft die Quermitten-Längsebene 36 vertikal. Bevorzugt weisen die ProfilEnden 37.1, 37.2 des U-Verstärkungsprofils 22.1, 22.2 zu den Trägerprofil-Enden 32.1, 32.2 des Trägerprofils 21.1, 21.2 jeweils einen Längsabstand 38.1, 38.2 auf. Dieser kann vorzugsweise etwa 100 mm oder etwa 250 mm betragen.

Das U-Verstärkungsprofil 22.1, 22.2 weist, in einem senkrecht zu der zweiten Längsachse 43 verlaufenden Querschnitt betrachtet, im Wesentlichen über seine gesamte Verstärkungsprofil-Länge 45 einen im Wesentlichen U-förmigen U-Profil-Querschnitt 39.1, 39.2 auf. Das U-Verstärkungsprofil 22.1, 22.2 ist mit einem sich in der zweiten Längsrichtung 44 erstreckenden, flachen, plattenförmigen Basis-Profil 46 gestaltet. Das Basis-Profil 46 weist, in einem senkrecht zu der zweiten Längsachse 43 verlaufenden Querschnitt betrachtet, eine Basis-Profil-Breite 47 auf. Von dem Basis-Profil 46 sind zwei seitliche U-Profil-Schenkel 48.1.1, 48.1.2; 48.2.1, 48.2.2 abgekantet oder ab- bzw. umgebogen. Die U-Profil-Schenkel 48.1.1, 48.1.2; 48.2.1, 48.2.2 erstrecken sich im Wesentlichen senkrecht von dem Basis-Profil 46 weg in eine gleiche Richtung und in einem der Basis-Profil-Breite 47 entsprechenden Querabstand im Wesentlichen parallel zueinander, in der Einbaustellung 29 betrachtet nach oben. Die U-Profil-Schenkel 48.1.1, 48.1.2; 48.2.1, 48.2.2 weisen dem Trägerprofil 21.1, 21.2 zugeordnete Befestigungs-Enden 49.1.1, 49.1.2; 49.2.1, 49.2.2 auf, die an der Unterseite 34 des Trägerprofils 21.1, 21.2 angeschweißt sind bzw. über welche das U-Verstärkungsprofil 22.1, 22.2 an dem Trägerprofil 21.1 21.2 angeschweißt ist. Das U-Verstärkungsprofil 22.1, 22.2 weist eine dem Querabstand bzw. der Basis-Profil-Breite 47 entsprechende U-Verstärkungsprofil-Breite und eine einem Abstand der Befestigungs-Enden 49.1.1, 49.1.2; 49.2.1, 49.2.2 der U-Profil-Schenkel 48.1.1, 48.1.2; 48.2.1, 48.2.2 des U-Verstärkungsprofils 22.1, 22.2 von seinem Basis-Profil 46 entsprechende U-Verstärkungsprofil-Höhe 50.1, 50.2 auf. Die U-Verstärkungsprofil-Höhe 50.1, 50.2 ist größer als die U-Verstärkungsprofil-Breite 47. Demnach weist das U-Verstärkungsprofil 22.1, 22.2, in einem senkrecht zu seiner zweiten Längsachse 43 verlaufenden Querschnitt betrachtet, einen im Wesentlichen rechteckförmigen Querschnitt 51.1, 51.2 auf. Das U-Verstärkungsprofil 22.1, 22.2 ist, in der Einbaustellung 29 betrachtet, hochkant angeordnet. Bevorzugt weist das jeweilige U-Verstärkungsprofil 22.1, 22.2 eine Wanddicke 52 von etwa 2,5 mm auf.

Erfindungsgemäß ist vorgesehen, dass die U-Verstärkungsprofil-Höhe 50.1, 50.2 größer ist als die in der gleichen Richtung wie die U-Verstärkungsprofil-Höhe 50.1, 50.2 gemessene Trägerprofil-Höhe 40.1, 40.2. Außerdem ist die U-Verstärkungsprofil-Breite 47 um mehr als das Doppelte der Wanddicke 28.1, 28.2 des Trägerprofils 21.1, 21.2 kleiner als die in einer gleichen Richtung wie die U-Verstärkungsprofil-Breite 47 gemessene Trägerprofil-Breite 27.1, 27.2. In den gezeigten Ausführungsbeispielen ist die U-Verstärkungsprofil-Höhe 50.1, 50.2 um mehr als den Faktor 1,7 größer als die Verstärkungsprofil-Breite 47. Vorzugsweise kann die Verstärkungsprofil-Höhe 59 mm betragen und/oder kann die Verstärkungsprofil-Breite 34 mm betragen.

Die U-Profilschenkel 48.1.1, 48.1.2; 48.2.1, 48.2.2 des jeweiligen U-Verstärkungsprofils 22.1, 22.2 weisen im Bereich ihrer Befestigungs-Enden 49.1.1, 49.1.2; 49.2.1, 49.2.2 Schenkel-Wandteile 53.1.1, 53.1.2; 53.2.1, 53.2.2 auf, die von den U-Profilschenkeln 48.1.1, 48.1.2; 48.2.1, 48.2.2 in einer Richtung zueinander bzw. nach innen abgekantet oder ab- bzw. umgebogen sind. Diese Schenkel-Wandteile 53.1.1, 53.1.2; 53.2.1, 53.2.2 weisen an ihren dem Trägerprofil 21.1, 21.2 zugeordneten Enden die Befestigungs-Enden 49.1.1, 49.1.2; 49.2.1, 49.2.2 auf, über welche das U-Verstärkungsprofil 22.1, 22.2 an dem Trägerprofil 21.1, 21.2 angeschweißt ist. Dabei sind die Schenkel-Wandteile 53.1.1, 53.1.2; 53.2.1, 53.2.2, in einem senkrecht zu der zweiten Längsachse 43 verlaufenden Querschnitt betrachtet, von den U-Profilschenkeln 48.1.1, 48.1.2; 48.2.1, 48.2.2 jeweils um einen bestimmten Winkel 54.1.1, 54.1.2; 54.2.1, 54.2.2 abgekantet oder ab- bzw. umgebogen. Bei allen in den Figuren gezeigten Gerüstriegeln 20.1 bis 20.6 sind das Trägerprofil 21.1, 21.2 und das U-Verstärkungsprofil 22.1, 22.2 jeweils symmetrisch zu einer die erste Längsachse 23 des Trägerprofils 21.1, 21.2 und die zweite Längsachse 43 des U-Verstärkungsprofils 22.1, 22.2 enthaltenen Längs-Symmetrieebene 36 ausgebildet. Ferner sind bei allen gezeigten Ausführungsbeispielen das Trägerprofil 21.1, 21.2 und das U-Verstärkungsprofil 22.1, 22.2 symmetrisch zu der die erste Längsachse 23 des Trägerprofils 21.1, 21.2 und die zweite Längsachse 43. des U-Verstärkungsprofils 22.1, 22.2 enthaltenen Längs-Symmetrieebene 36 angeordnet. Die Gerüstriegel 20.1 bis 20.6 können auch mit Gerüstbelagträger bezeichnet werden bzw. können zum Tragen von Gerüstbelägen 31 eingesetzt sein, wie beispielsweise anhand der Figur 1 am Beispiel des ersten Ausführungsbeispiels eines erfindungsgemäßen Gerüstriegels 20.1 gezeigt.

Die in den Figuren gezeigten sechs Ausführungsbeispiele von erfindungsgemäßen Gerüstriegeln 20.1 bis 20.6 weisen zusätzlich zu den vorstehenden Merkmalen weitere Merkmale auf, die nachfolgendend beschrieben sind:
Zum Befestigen des jeweiligen Gerüstriegels 20.1 bis 20.6 an weiteren Gerüstbauteilen, insbesondere Gerüststielen 41 sind insbesondere die folgenden Befestigungsmittel 33.1, 33.2 vorgesehen:
   Wie beispielsweise in den Figuren 1 bis 5 und 8 sowie 12.1 bis 12.3 gezeigt, kann gemäß einem ersten Ausführungsbeispiel als Befestigungsmittel jeweils ein Anschlusskopf 33.1 aus Metall zum lösbaren Befestigen des Gerüstriegels 20.1 in der Einbaustellung 29 an einem mit wenigstens einer Durchbrechung 56 versehenen Befestigungselement, vorzugsweise einer Lochscheibe 55, eines Gerüstbauteil, vorzugsweise eines Gerüststiels 41, mittels eines durch die wenigstens eine Durchbrechung 56 steckbaren Anschlusskeils 57 angeschweißt sein. Eine Anordnung eines auf diese Art und Weise an zwei Gerüststielen 41, 41 lösbar festgekeilten Gerüstriegels 20.1 gemäß dem ersten Ausführungsbeispiel ist insbesondere in Figur 1 gezeigt.

Wie beispielsweise in den Figuren 6 bis 8 sowie 13.1 bis 13.3 und 14.1 bis 14.2 gezeigt, kann gemäß einem zweiten und einem sechsten Ausführungsbeispiel eines erfindungsgemäßen Gerüstriegels 20.2, 20.6 als Befestigungsmittel jeweils eine hakenförmige Einhängekralle oder Einhängeklaue 33.2 aus Metall, insbesondere aus Stahl, vorzugsweise aus verzinktem Stahl, zum lösbaren Auflegen und/oder Einhängen des jeweiligen Gerüstriegels 20.2, 20.6 in seiner Einbaustellung 29 auf und/oder an Gerüstbauteilen angeschweißt sein. Die Einhängekrallen bzw. Einhängeklauen 33.2 weisen jeweils Einhängeöffnungen begrenzende Einhängemäuler auf, die, in der jeweiligen Einbaustellung 29 betrachtet, nach unten offen sind.

Gemäß den in den Figuren 1 bis 9 sowie 12.1 bis 12.3, 13.1 bis 13.3 und 14.1 bis 14.4 gezeigten Ausführungsbeispielen sind die Schenkel-Wandteile 53.1,1, 53.1.2 des jeweiligen U-Verstärkungsprofils 22.1, in einem senkrecht zu der zweiten Längsachse 43 verlaufenden Querschnitt betrachtet, von den U-Profilschenkeln 48.1.1, 48.1.2 jeweils um einen stumpfen Winkel 54.1.1, 54.1.2 abgekantet oder ab- bzw. umgebogen. Bevorzugt beträgt dieser Winkel 54.1.1, 54.1.2 jeweils etwa 120 Grad. Bei diesen Ausführungsbeispielen erstrecken sich jeweils die beiden Schenkel-Wandteile 53.1,1, 53.1.2 nach innen in einen von den beiden seitlichen U-Profil-Schenkeln 48.1.1, 48.1.2 und von dem Basis-Profil 46 des jeweiligen U-Verstärkungsprofils 22.1 begrenzten Innenraum 58.1 des U-Verstärkungsprofils 22.1.

Gemäß dem in den Figuren 10 und 11 gezeigten weiteren Ausführungsbeispielen sind die Schenkel-Wandteile 53.2.1, 53.2.2 des jeweiligen U-Verstärkungsprofils 22.2, in einem senkrecht zu der zweiten Längsachse 43 verlaufenden Querschnitt betrachtet, von den U-Profilschenkeln 48.2.1, 48.2.2 jeweils um einen spitzen Winkel 54.2.1, 54.2.2 abgekantet oder ab- bzw. umgebogen. Bevorzugt beträgt dieser Winkel 54.2.1, 54.2.2 jeweils etwa 45 Grad.

Bei den in den Figuren 1 bis 8, 11 und 12.1 bis 14.3 gezeigten Ausführungsbeispielen von erfindungsgemäßen Gerüstriegeln 20.1, 20.2, 20.5, 20.6 ist das Trägerprofil ein U-Trägerprofil 21.1. Das U-Trägerprofil 21.1 weist, in einem senkrecht zu seiner Längsachse 23, also zu der ersten Längsachse 23, verlaufenden Querschnitt betrachtet, im Wesentlichen über die gesamte Trägerprofil-Länge 25 einen im Wesentlichen U-förmigen U-Profil-Querschnitt 59 auf. Das U-Trägerprofil 21.1 ist in einer von dem U-Verstärkungsprofil 22.1, 22.2 weg weisenden Öffnungsrichtung, in der Einbaustellung 29 betrachtet nach oben, offen. Das U-Trägerprofil 21.1 ist mit einem sich in der ersten Längsrichtung 24 erstreckenden Basis-Profil 60 gestaltet. Das Basis-Profil 60 ist im Wesentlichen flach und plattenförmig gestaltet. Das Basis-Profil 60 weist, in einem senkrecht zu der ersten Längsachse 23 verlaufenen Querschnitt betrachtet, eine Basis-Profil-Breite 61 auf. Vorzugsweise kann die Basis-Profil-Breite 61 49 mm betragen. Von dem Basis-Profil 60 sind zwei seitliche U-Profil-Schenkel 62.1, 62.2 abgekantet oder um- bzw. abgebogen. Die U-Profil-Schenkel 62.1, 62.2 erstrecken sich im Wesentlichen senkrecht von dem Basis-Profil 60 weg in eine gleiche Richtung und in einem der Basis-Profil-Breite 61 entsprechenden Querabstand im Wesentlichen parallel zueinander, in der Einbaustellung 29 betrachtet nach oben. Das U-Trägerprofil 21.1 weist eine, vorzugsweise 53 mm betragende, U-Trägerprofil-Höhe 40.2 auf. Das U-Trägerprofil 21.1 weist eine, vorzugsweise 2,5 mm betragende, Wanddicke 28.1 auf. Vorzugsweise sind die Wanddicke 28.1 des U-Trägerprofils 21.1 und die Wanddicke 52 des U-Verstärkungsprofils 22.1, 22.2 gleich groß. Dadurch lassen sich Herstellung- und Kostenvorteile erzielen. Denn dann können aus einem Stahlblech-Rohling mit einer bestimmten Wanddicke, vorzugsweise von 2,5 mm, sowohl das U-Trägerprofil 21.1 als auch das U-Verstärkungsprofil 22.1, 22.2 durch Umformen, insbesondere auf einer Rollenstraße, hergestellt werden. Die U-Profil-Schenkel 62.1, 62.2 des U-Trägerprofils 21.1 bilden im Bereich ihrer von seinem Basis-Profil 60 weg weisenden, in der Einbaustellung 29 betrachtet oberen, Auflage-Enden 64.1, 64.2 Auflageränder 30.1, 30.2.1, 30.2.2 zum Auflegen und/oder Einhängen von Gerüstbauteilen, insbesondere von Gerüstbelägen 31. Die U-Profil-Schenkel 62.1, 62.2 weisen im Bereich ihrer Auflage-Enden 64.1, 64.2 einen Quer-Innenabstand 66 zueinander auf.

Die Auflage-Enden 64.1, 64.2 der U-Profil-Schenkel 62.1, 62.2 sind durch Abkantungen oder Um bzw. Abbiegungen gebildet. Die U-Profil-Schenkel 62.1, 62.2 weisen um jeweils etwa 180 Grad nach innen in einen von den U-Profil-Schenkeln 62.1, 62.2 und dem Basis-Profil 60 begrenzten U-Trägerprofil-Innenraum 67 um- bzw. abgebogene oder abgekantete Schenkel-Wandteile 68.1, 68.2 von Schenkel-Enden auf. Diese Schenkel-Wandteile 68.1, 68.2 erstrecken sich in Richtung des Basis-Profils 60 des U-Trägerprofils 21.1, in der Einbaustellung 29 betrachtet nach unten. Die besagten abgekanteten bzw. um- oder abgebogenen Schenkel-Wandteile 68.1, 68.2 weisen, in einem senkrecht zu der ersten Längsachse 23 verlaufenden Querschnitt betrachtet, den besagten Quer-Innenabstand 66 zueinander auf. Der Quer-Innenabstand 66 kann vorzugsweise 36 mm betragen. Der Querinnen-Abstand 66 zwischen den U-Profil-Schenkeln 62.1, 62.2 bzw. zwischen den besagten Schenkel-Wandteilen 68.1, 68.2 des U-Trägerprofils 21.1 ist, in einem senkrecht zu der ersten bzw. zweiten Längsachse 23, 43 verlaufenden Querschnitt betrachtet, geringfügig größer als die U-Verstärkungsprofil-Breite 47 des U-Verstärkungsprofils 221. 22.2. Die U-Verstärkungsprofil-Breite 47 kann vorzugsweise 34 mm betragen. Mit anderen Worten gesagt, ist die U-Verstärkungsprofil-Breite 47, in einem senkrecht zu der ersten bzw. zweiten Längsachse 23, 43 verlaufenden Querschnitt betrachtet, geringfügig kleiner als der Quer-Innenabstand 66 zwischen den U-Profil-Schenkeln 62.1, 62.2 bzw. deren Schenkel-Wandteilen 68.1, 68.2 des U-Trägerprofils 21.1. Dadurch kann dieser Gerüstriegel 20.1, 20.2, 20.5, 20.6 mit seinem U-Verstärkungsprofil 21.1, 21.2 mit geringem Spiel in das U-Trägerprofil 21.1 eines zumindest hinsichtlich seines Trägerprofils gleich bzw. identisch gestalteten zweiten Gerüstriegels 20.1, 20.2 eingesteckt werden, und zwar, in den gezeigten Ausführungsbeispielen, in einer Einsteckrichtung, die senkrecht zu dem Basis-Profil 60 des U-Trägerprofils zweiten Gerüstriegels 20.1, 20.2 verläuft. Auf diese Art und Weise kann man zu Ausführungsvarianten von erfindungsgemäßen Anordnungen in Form von Stapel-Anordnungen 70.1, 70.2, 70.3 gelangen, die in den Figuren 12.1 bis 12.3, 13.1 bis 13.3 und 14.1 bis 14.3 gezeigt sind.

Bei dem in den Figuren 1 bis 8 sowie 12.1 bis 12.3 gezeigten ersten Ausführungsbeispiel eines erfindungsgemäßen Gerüstriegels 20.1 und auch bei dem in den Figuren 6 bis 8 sowie 13.1 bis 13.3 gezeigten zweiten Ausführungsbeispiel eines erfindungsgemäßen Gerüstriegels 20.2 sowie bei dem in Figur 11 in einem Querschnitt gezeigten fünften Ausführungsbeispiel eines erfindungsgemäßen Gerüstriegels 20.5 und auch bei dem in den Figuren 14.1 bis 14.3 gezeigten sechsten Ausführungsbeispiel eines erfindungsgemäßen Gerüstriegels 20.6, handelt es sich jeweils um einen Doppel-U-Gerüstriegel. Dieser ist jeweils aus einem U-Trägerprofil 21.1 und einem daran angeschweißten U-Verstärkungsprofil 22.1, 22.2 gebildet. Der in den Figuren 1 bis 8 sowie 12.1 bis 12.3 gezeigte Gerüstriegel 20.1 gemäß dem bevorzugten ersten Ausführungsbeispiel weist eine, vorzugsweise 112 mm betragende, Gesamthöhe 71 auf.

Gemäß dem in den Figuren 9 und 10 gezeigten dritten und vierten Ausführungsbeispiel eines erfindungsgemäßen Gerüstriegels 20.3, 20.4 kann es sich bei dem Trägerprofil um ein Rundrohr 21.2 mit einem der Trägerprofil-Breite 27.2 und der Trägerprofil-Höhe 40.2 entsprechenden Außendurchmesser 42 handeln. Der Außendurchmesser 42 kann vorzugsweise 48,3 mm betragen. Die Wanddicke 28.2 des Rundrohrs 21.2 kann bevorzugt 2,7 mm betragen. Es kann jedoch auch ein eine andere Wanddicke, beispielsweise von 3,2 mm, aufweisendes Rundrohr eingesetzt sein.

Bei dem in den Figuren 6 bis 8 und 13.1 bis 13.3 gezeigten zweiten Ausführungsbeispiel eines erfindungsgemäßen Gerüstriegels 20.2, der jeweils mit einem U-Trägerprofil 21.1 und einem daran angeschweißten U-Verstärkungsprofil 22.1 gestaltet ist, der den in Figur 8 gezeigten Querschnitt aufweist, ist an den voneinander weg weisenden Trägerprofil-Enden 32.1, 32.2 des U-Trägerprofils 21.1, jeweils eine sich senkrecht zu der ersten Längsachse 23 des Trägerprofils 21.1 erstreckende, auch als Versteifungs- und Trägerkörper bezeichenbare Versteifungs- und Trägerplatte 72.1, 72.2 festgeschweißt. An deren voneinander weg weisenden Stirnflächen sind auch als Einhängekrallen bezeichenbare Einhängeklauen 33.2 festgeschweißt. Ferner hat dieser Gerüstriegel 20.2 wenigstens einen, vorzugsweise zwei, auch als Schwert bezeichenbaren bzw. bezeichneten Aushebesicherungs-Fixierkörper 73.1, 73.2. Dieser kann bzw. diese können zum Fixieren einer in den Figuren nicht gezeigten Gerüstboden-Aushebesicherungs-Vorrichtung gegen seitliches Verkippen dienen. In dem besagten und gezeigten zweiten Ausführungsbeispiel eines erfindungsgemäßen Gerüstriegels 20.2 umfasst dieser zwei gleiche Aushebesicherungs-Fixierkörper 73.1, 73.1, von denen jeder an einer Versteifungs-Trägerplatte 72.1, 72.2 der Versteifungs-Trägerplatten festgeschweißt ist. Es versteht sich jedoch, dass auch nur ein einziger derartiger oder ähnlicher Aushebesicherungs-Fixierkörper vorgesehen sein kann.

In den Figuren 12.1 bis 14.3 sind drei Ausführungsvarianten von jeweils auch als Anordnung bezeichneten Stapel-Anordnungen 70.1, 70.2, 70.3 gezeigt, bei denen jeweils zwei gleiche Gerüstriegel 20.1, 20.1; 20.2, 20.2; 20.6, 20.6 ineinander geschachtelt angeordnet sind. Jeder dieser Anordnungen 70.1, 70.2, 70.3 umfasst einen ersten erfindungsgemäßen Gerüstriegel 20.1, 20.2, 20.6 und einen zweiten erfindungsgemäßen Gerüstriegel 20.1, 20.2, 20.6, jeweils mit einem U-Trägerprofil 21.1 und mit einem U-Verstärkungsprofil 22.1. Dabei ist das U-Verstärkungsprofil 22.1 des in den Figuren jeweils oberen gezeigten, ersten Gerüstriegels 20.1, 20.2, 20.6 zwischen die U-Profil-Schenkel 62.1, 62.2 des U-Trägerprofils 22.1 des zweiten jeweils unten gezeigten Gerüstriegels 20.1, 20.2, 20.6 mit geringem seitlichem Spiel eingesteckt. Dies derart, dass, in einem senkrecht zu der jeweiligen zweiten Längsachse 43 verlaufenden Querschnitt betrachtet, das Basis-Profil 46 des U-Verstärkungsprofils 22.1 des oberen bzw. ersten Gerüstriegels 20.1, 20.2, 20.6 in einem bestimmten Einsteck-Abstand 74.1, 74.2, 74.3 zu den Enden der U-Profil-Schenkel 61.1, 62.2 des U-Trägerprofils 21.1 des unteren bzw. zweiten Gerüstriegels 20.1, 20.2, 20.6 in einem mit den U-Profil-Schenkeln 62.1, 62.2 und dem Basis-Profil 60 des U-Trägerprofils 21.1 des unteren bzw. zweiten Gerüstriegels 20.1, 20.2, 20.6 begrenzten U-Trägerprofil-Innenraum 67 angeordnet ist.

Die in den Figuren 12.1 bis 12.3 gezeigte erste Ausführungsvariante einer Stapel-Anordnung 70.1 umfasst zwei gleiche Gerüstriegel 20.1, 20.1, die ineinander geschachtelt angeordnet sind. Bei jedem dieser Gerüstriegel handelt es sich um einen Gerüstriegel 20.1 gemäß dem insbesondere in den Figuren 2 bis 6 und 8 gezeigten ersten Ausführungsbeispiel. Wie aus Figur 12.1 ersichtlich, liegen dabei die beiden Anschlussköpfe 33.1, 33.1 des dort oben gezeigten, ersten Gerüstriegels 20.1 auf den beiden Anschlussköpfen 33.1, 33.1 des dort unten gezeigten, zweiten Gerüstriegels 20.1 auf. Der Einsteck-Abstand 74.1 beträgt dabei vorzugsweise etwa 40 mm bis 41 mm. Zwischen dem Basis-Profil 46 des U-Verstärkungsprofils 22.1 des eingesteckten ersten Gerüstriegels 20.1 und dem Basis-Profil 60 des U-Trägerprofils 21.1 des zweiten Gerüstriegels 20.1 ist ein Spalt 75.1 ausgebildet. Dieser Spalt 75.1 beträgt beispielsweise etwa 10 mm. Diese erste Stapel-Anordnung 70.1 weist eine, vorzugsweise etwa 184 mm betragende, Stapel-Höhe 76.1 auf.

Die in den Figuren 13.1 bis 13.3 gezeigte zweite Ausführungsvariante einer Stapel-Anordnung 70.2 umfasst ebenfalls zwei gleiche Gerüstriegel 20.2, 20.2, die ineinander geschachtelt angeordnet sind. Bei jedem dieser Gerüstriegel handelt es sich um einen Gerüstriegel 20.2 gemäß dem insbesondere in den Figuren 6 bis 8 gezeigten zweiten Ausführungsbeispiel. Wie aus Figur 13.1 ersichtlich, liegt dabei der dort oben gezeigte erste Gerüstriegel 20.2 mit dem Basis-Profil 60 seines U-Trägerprofils 21.1 an bzw. auf den freien Enden der auch als Schwert bezeichneten Aushebesicherungs-Fixierkörper 73.1, 73.2 an bzw. auf. Der Einsteck-Abstand 74.2 beträgt dabei vorzugsweise etwa 21 mm. Zwischen dem Basis-Profil 46 des U-Verstärkungsprofils 22.1 des eingesteckten, oberen, ersten Gerüstriegels 20.2 und dem Basis-Profil 60 des U-Trägerprofils 21.1 des unteren bzw. zweiten Gerüstriegels 20.2 ist ein Spalt 75.2 ausgebildet. Dieser Spalt 75.2 beträgt beispielsweise etwa 29,5 mm. Diese zweite Stapel-Anordnung 70.2 weist eine, vorzugsweise etwa 212 mm betragende, Stapel-Höhe 76.2 auf.

Die in den Figuren 14.1 bis 14.3 gezeigte dritte Ausführungsvariante einer Stapel-Anordnung 70.3 umfasst ebenfalls zwei gleiche Gerüstriegel 20.6, 20.6, die ineinander geschachtelt angeordnet sind. Jeder dieser Gerüstriegel 20.6 gemäß der sechsten Ausführungsvariante ist gleich gestaltet wie die der in den Figuren 6 bis 8 gezeigte Gerüstriegel 20.2 gemäß der zweiten Ausführungsvariante, mit Ausnahme dessen, dass bei der hier gezeigten sechsten Ausführungsvariante jeweils die auch als Schwert bezeichenbaren bzw. bezeichneten Aushebesicherungs-Fixierkörper weggelassen sind. Dies führt dazu, dass bei dieser dritten Ausführungsvariante einer Stapel-Anordnung 70.3 das in den U-Trägerprofil-Innenraum 67 des U-Trägerprofils 21.1 des unteren bzw. zweiten Gerüstriegels 20.6 eingesteckte U-Verstärkungsprofil 22.1 des oberen bzw. ersten Gerüstriegels 20.6 mit seinem Basis-Profil 46 an dem Basis-Profil 60 des U-Trägerprofils 21.1 des unteren bzw. zweiten Gerüstriegels 20.6 anliegt bzw. aufliegt. In diesem Fall ist der Einsteck-Abstand 74.3 des Basis-Profils 46 des U-Verstärkungsprofils 22.1 des eingesteckten oberen bzw. ersten Gerüstriegels 20.6 zu den Auflage-Enden 64.1, 64.2 der U-Profil-Schenkel 62.1, 62.2 des U-Trägerprofils 21.1 des unteren bzw. zweiten Gerüstriegels 20.6 maximiert. Vorzugsweise beträgt der Einsteck-Abstand 74.3 etwa 50 bis 51 mm. Diese dritte Stapel-Anordnung 70.3 weist eine, vorzugsweise etwa 174 mm betragende, Stapel-Höhe 76.3 auf.

**BEZUGSZEICHENLISTE**

| | | | |
|---|---|---|---|
| 20.1 | Gerüstriegel | 30.2.1 | (oberer) Auflagerand |
| 20.2 | Gerüstriegel | | |
| 20.3 | Gerüstriegel | 30.2.2 | (oberer) Auflagerand |
| 20.4 | Gerüstriegel | | |
| 20.5 | Gerüstriegel | 31 | Gerüstbelag |
| 20.6 | Gerüstriegel | 32.1 | Trägerprofil-Ende |
| 21.1 | Trägerprofil/ U-Trägerprofil | 32.2 | Trägerprofil-Ende |
| | | 33.1 | Anschlusskopf |
| 21.2 | Trägerprofil/ Rundrohr | 33.2 | Einhängeklaue/ Einhängekralle |
| 22.1 | U-Verstärkungsprofil | 34 | Seite/Unterseite |
| | | 36 | Quermitten-LängsEbene/Längs-Symmetrieebene |
| 22.2 | U-Verstärkungsprofil | | |
| 23 | (erste) Längsachse | 37.1 | Profil-Ende |
| 24 | (erste) Längsrichtung | 37.2 | Profil-Ende |
| | | 38.1 | Längsabstand |
| 25 | Trägerprofil-Länge | 38.2 | Längsabstand |
| 26 | Trägerprofil-Längsmitte | 39.1 | U-Profil-Querschnitt |
| 27.1 | Trägerprofil-Breite | 39.2 | U-Profil-Querschnitt |
| 27.2 | Trägerprofil-Breite | | |
| 28.1 | (Trägerprofil-) Wanddicke | 40.1 | Trägerprofil-Höhe |
| | | 40.1 | Trägerprofil-Höhe |
| 28.2 | (Trägerprofil-) Wanddicke | 41 | Gerüstbauteil/ Gerüstelement/ |
| 29 | Einbaustellung | | Gerüststiel |
| 30.1 | (oberer) Auflagerand | 42 | Außendurchmesser |
| | | 43 | (zweite) Längsachse |
| 44 | (zweite) Längsrichtung | 53.2.1 | Schenkel-Wandteil |
| | | 53.2.2 | Schenkel-Wandteil |
| 45 | U-Verstärkungsprofil-Länge | 54.1.1 | Winkel |
| | | 54.1.2 | Winkel |
| 46 | Basis-Profil | 54.2.1 | Winkel |
| 47 | (erste) Basis-Profil-Breite/ Querabstand/ U-Verstärkungsprofil-Breite | 54.2.2 | Winkel |
| | | 55 | Befestigungselement/Lochscheibe |
| | | 56 | Durchbrechung |
| | | 57 | Anschlusskeil |
| 48.1.1 | (erster) U-Profil-Schenkel | 58.1 | U-Verstärkungsprofil-Innenraum |
| 48.1.2 | (erster) U-Profil-Schenkel | 58.2 | U-Verstärkungsprofil-Innenraum |
| 48.2.1 | (erster) U-Profil-Schenkel | 59 | (zweiter) U-Profil-Querschnitt |
| 48.2.2 | (erster) U-Profil-Schenkel | 60 | Basis-Profil |
| | | 61 | (zweite) Basis-Profil-Breite |
| 49.1.1 | Befestigungs-Ende | | |
| 49.1.2 | Befestigungs-Ende | 62.1 | (zweiter) U-Profil-Schenkel |
| 49.2.1 | Befestigungs-Ende | | |
| 49.2.2 | Befestigungs-Ende | 62.2 | (zweiter) U-Profil-Schenkel |
| 50.1 | U-Verstärkungsprofil-Höhe | | |
| | | 64.1 | Auflage-Ende |
| 50.1 | U-Verstärkungsprofil-Höhe | 64.2 | Auflage-Ende |
| | | 66 | Quer-Innenabstand |
| 51.1 | (erster) U-Profil-Querschnitt | 67 | U-Profil-Innenraum |
| | | 68.1 | Schenkel-Wandteil |
| 51.2 | (erster) U-Profil-Querschnitt | 68.2 | Schenkel-Wandteil |
| | | 70.1 | (Stapel-)Anordnung |
| 52 | Wanddicke | 70.2 | (Stapel-)Anordnung |
| 53.1.1 | Schenkel-Wandteil | 70.3 | (Stapel-)Anordnung |
| 53.1.2 | Schenkel-Wandteil | 71 | Gesamthöhe |
| 72.1 | Versteifungs- und Trägerplatte | | |
| 72.2 | Versteifungs- und Trägerplatte | | |
| 73.1 | Aushebesicherungs-Fixierkörper | | |
| 73.2 | Aushebesicherungs-Fixierkörper | | |
| 74.1 | Einsteck-Abstand | | |
| 74.2 | Einsteck-Abstand | | |
| 74.3 | Einsteck-Abstand | | |
| 75.1 | Spalt | | |
| 75.2 | Spalt | | |
| 76.1 | Stapel-Höhe | | |
| 76.2 | Stapel-Höhe | | |
| 76.3 | Stapel-Höhe | | |

## Patentansprüche

1. Gerüstriegel aus Metall mit einem langgestreckten, stabförmigen, sich in Richtung einer ersten Längsachse (23) in einer ersten Längsrichtung (24) erstreckenden Trägerprofil (21.1, 21.2) aus Stahl, das, in der ersten Längsrichtung (24) betrachtet, eine Trägerprofil-Länge (25) und eine Trägerprofil-Längsmitte (26) aufweist, und das, in einem senkrecht zu der Längsrichtung (24) verlaufenden Querschnitt betrachtet, eine Trägerprofil-Breite (27.1, 27.2), eine Trägerprofil-Höhe (40.1, 40.2) und eine Trägerprofil-Wanddicke (28.1, 28.2) aufweist, und das einen, in einer Einbaustellung (29) betrachtet oberen, Auflagerand (30.1) oder das, in der Einbaustellung betrachtet obere, Auflageränder (30.2.1, 30.2.2), zum Auflegen und/oder Einhängen eines Gerüstbelags (31) oder mehrerer Gerüstbeläge (31) aufweist, und wobei das Trägerprofil (21.1, 21.2) zwei sich in entgegengesetzte Richtungen in der ersten Längsrichtung (24) voneinander weg erstreckende Trägerprofil-Enden (32.1, 32.2) aufweist, an denen entweder jeweils ein Anschlusskopf (33.1) aus Metall zum lösbaren Befestigen des Gerüstriegels (20.1) in der Einbaustellung (29) an einem mit wenigstens einer Durchbrechung (56) versehenen Befestigungselement (55) eines Gerüstelements (41) mittels eines durch die Durchbrechung (56) steckbaren Anschlusskeils (57) angeschweißt ist, oder jeweils eine, jeweils in der Einbaustellung (29) betrachtet nach unten offene, hakenförmige Einhängekralle oder Einhängeklaue (33.2) aus Metall zum lösbaren Auflegen und/oder Einhängen des Gerüstriegels (20.2, 20.6) in der Einbaustellung (29) auf und/oder an Gerüstbauteilen angeschweißt ist, und wobei an einer, in der Einbaustellung (29) eine Unterseite (34) bildenden, Seite des Trägerprofils (21.1, 21.2) ein langgestrecktes, stabförmiges, U-Verstärkungsprofil (22.1, 22.2) aus Stahlblech befestigt ist, das sich von dem Trägerprofil (21.1, 21.2) weg, in der Einbaustellung (29) nach unterhalb des Trägerprofils (21.1, 21.2), erstreckt und das sich in Richtung einer zweiten Längsachse (43) in einer zweiten Längsrichtung (44) parallel zu dem Trägerprofil (21.1, 21.2) bzw. parallel zu dessen erster Längsachse (23) unter Überbrückung der Trägerprofil-Längsmitte (26) entlang des Trägerprofils (21.1, 21.2) durchgehend über eine Verstärkungsprofil-Länge (45) erstreckt, die wenigstens der Hälfte der Trägerprofil-Länge (25) des Trägerprofils (21.1, 21.2) entspricht, und wobei das U-Verstärkungsprofil (22.1, 22.2), in einem senkrecht zu der zweiten Längsachse (43) verlaufenden Querschnitt betrachtet, im Wesentlichen über seine gesamte Verstärkungsprofil-Länge (45) einen U-förmigen ersten U-Profil-Querschnitt (51.1, 51.2) aufweist und mit einem sich in der zweiten Längsrichtung (44) erstreckenden ersten Basis-Profil (46) gestaltet ist, von dem zwei seitliche erste U-Profil-Schenkel (48.1.1, 48.1.2; 48.2.1, 48.2.2) abgekantet oder abgebogen sind, die sich im Wesentlichen senkrecht von dem ersten Basis-Profil (46) weg in eine gleiche Richtung und in einem einer ersten Basis-Profil-Breite (47) entsprechenden Querabstand im Wesentlichen parallel zueinander, in der Einbaustellung (29) betrachtet nach oben, erstrecken und Befestigungs-Enden (49.1.1, 49.1.2; 49.2.1, 49.2.2) aufweisen, die an der Unterseite (34) des Trägerprofils (21.1, 21.2) angeschweißt sind, und wobei das U-Verstärkungsprofil (22.1, 22.2) eine dem Querabstand entsprechende U-Verstärkungsprofil-Breite (47) und eine einem Abstand der Befestigungs-Enden (49.1.1, 49.1.2; 49.2.1, 49.2.2) von dem ersten Basis-Profil (46) entsprechende U-Verstärkungsprofil-Höhe (50.1, 50.2) aufweist, die größer ist als die U-Verstärkungsprofil-Breite (47),
**dadurch gekennzeichnet,**
**dass** die U-Verstärkungsprofil-Höhe (50.1, 50.2) größer ist als die in der gleichen Richtung wie die U-Verstärkungsprofil-Höhe (50.1, 50.2) gemessene Trägerprofil-Höhe (40.1, 40.2) und dass die U-Verstärkungsprofil-Breite (47) um mehr als das Doppelte der Wanddicke (28.1, 28.2) des Trägerprofils (21.1, 21.2) kleiner ist als die in einer gleichen Richtung wie die U-Verstärkungsprofil-Breite (47) gemessene Trägerprofil-Breite (27.1, 27.2).

2. Gerüstriegel nach Anspruch 1, **dadurch gekennzeichnet, dass** die U-Verstärkungsprofil-Höhe (50.1, 50.2) mindestens um den Faktor 1,3 oder 1,5 oder 1,6 oder 1,7 größer ist als die U-Verstärkungsprofil-Breite (47).

3. Gerüstriegel nach einem der vorstehenden Ansprüche, **dadurch gekennzeichnet, dass** die ersten U-Profil-schenkel (48.1.1, 48.1.2; 48.2.1, 48.2.2) im Bereich ihrer Befestigungs-Enden (49.1.1, 49.1.2; 49.2.1, 49.2.2) erste Schenkel-Wandteile (53.1.1, 53.1.2; 53.2.1, 53.2.2) aufweisen, die von den ersten U-Profilschenkeln (48.1.1, 48.1.2; 48.2.1, 48.2.2) in einer Richtung zueinander bzw. nach innen abgekantet oder umgebogen sind und die an ihren dem Trägerprofil (21.1, 21.2) zugeordneten Enden die Befestigungs-Enden (49.1.1, 49.1.2; 49.2.1, 49.2.2) aufweisen.

4. Gerüstriegel nach Anspruch 3, **dadurch gekennzeichnet, dass** die ersten Schenkel-Wandteile (53.1.1, 53.1.2; 53.2.1, 53.2.2), in einem senkrecht zu der zweiten Längsachse (43) verlaufenden Querschnitt betrachtet, von den ersten U-Profilschenkeln (48.1.1, 48.1.2; 48.2.1, 48.2.2) um einen Winkel (54.1.1, 54.1.2; 54.2.2, 54.2.2) abgekantet oder umgebogen sind.

5. Gerüstriegel nach Anspruch 4, **dadurch gekennzeichnet, dass** es sich bei dem Winkel (54.1.1, 54.1.2) um einen stumpfen Winkel handelt.

6. Gerüstriegel nach Anspruch 4, **dadurch gekennzeichnet, dass** es sich bei dem Winkel (54.2.1, 54.2.2) um einen spitzen Winkel handelt.

7. Gerüstriegel nach einem der vorstehenden Ansprüche, **dadurch gekennzeichnet, dass** es sich bei dem Trägerprofil (21.2) um ein Rundrohr mit einem der Trägerprofil-Breite (27.2) und der Trägerprofil-Höhe (40.2) entsprechenden Außendurchmesser handelt.

8. Gerüstriegel nach einem der vorstehenden Ansprüche, **dadurch gekennzeichnet, dass** das Trägerprofil (21.2) und/oder das U-Verstärkungsprofil (22.1, 22.2) symmetrisch zu einer die erste Längsachse (23) und die zweite Längsachse (43) enthaltenen Längs-Symmetrieebene (36) ausgebildet und/oder angeordnet ist bzw. sind.

9. Gerüstriegel nach einem der Ansprüche 1 bis 6, **dadurch gekennzeichnet, dass** es sich bei dem Trägerprofil (21.1) um ein U-Trägerprofil handelt, das, in einem senkrecht zu der ersten Längsachse (23) verlaufenden Querschnitt betrachtet, im Wesentlichen über die gesamte Trägerprofil-Länge (25) einen U-förmigen zweiten U-Profil-Querschnitt (59) aufweist und das in einer von dem U-Verstärkungsprofil (22.1, 22.2) weg weisenden Öffnungsrichtung, in der Einbaustellung (29) betrachtet nach oben, offen ist, und das mit einem sich in der ersten Längsrichtung (24) erstreckenden zweiten Basis-Profil (60) gestaltet ist, das, in einem senkrecht zu der ersten Längsachse (23) verlaufenen Querschnitt betrachtet, eine zweite Basis-Profil-Breite (61) aufweist, wobei von dem zweiten Basis-Profil (60) zwei seitliche zweite U-Profil-Schenkel (62.1, 62.2) abgekantet oder abgebogen sind, die sich im Wesentlichen senkrecht von dem zweiten Basis-Profil (60) weg in eine gleiche Richtung und in einem der zweiten Basis-Profil-Breite (61) entsprechenden Querabstand im Wesentlichen parallel zueinander, in der Einbaustellung (29) betrachtet nach oben, erstrecken, und wobei die zweiten U-Profil-Schenkel (62.1, 62.2) im Bereich ihrer von dem zweiten Basis-Profil (60) weg weisenden, in der Einbaustellung (29) betrachtet oberen, Auflage-Enden (64.1, 64.2) die Auflageränder (30.2.1, 30.2.2) zum Auflegen und/oder Einhängen von Gerüstbelägen (31) ausbilden, wobei die zweiten U-Profil-Schenkel (62.1, 62.2) im Bereich ihrer Auflage-Enden (64.1, 64.2) einen Quer-Innenabstand (66) zueinander aufweisen.

10. Gerüstriegel nach Anspruch 9, **dadurch gekennzeichnet, dass** die Auflage-Enden (64.1, 64.2) der zweiten U-Profil-Schenkel (62.1, 62.2) durch Abkantungen oder Abbiegungen gebildet sind, wobei die zweiten U-Profil-Schenkel (64.1, 64.2) um jeweils etwa 180 Grad nach innen in einen von den zweiten U-Profil-Schenkeln (64.1, 64.2) und dem zweiten Basisprofil (60) begrenzten U-Trägerprofil-Innenraum (67) abgebogene oder abgekantete zweite Schenkel-Wandteile (68.1, 68.2) von Schenkel-Enden aufweisen, die sich in Richtung des zweiten Basis-Profils (60), in der Einbaustellung (29) betrachtet nach unten, erstrecken und die, in einem senkrecht zu der ersten Längsachse (23) verlaufenden Querschnitt betrachtet, den Quer-Innenabstand (66) zueinander aufweisen.

11. Gerüstriegel nach Anspruch 9 oder 10, **dadurch gekennzeichnet, dass** die U-Verstärkungsprofil-Breite (47), in einem senkrecht zu der zweiten Längsachse (43) verlaufenden Querschnitt betrachtet, geringfügig kleiner ist als der Quer-Innenabstand (66) zwischen den zweiten U-Profil-Schenkeln (62.1, 62.2) des U-Trägerprofils.

12. Gerüstriegel nach einem der Ansprüche 9 bis 11, **dadurch gekennzeichnet, dass** das U-Trägerprofil und/oder das U-Verstärkungsprofil (22.1, 22.2) symmetrisch zu einer die erste Längsachse (23) und die zweite Längsachse (43) enthaltenen Längs-Symmetrieebene (36) ausgebildet und/oder angeordnet ist bzw. sind.

13. Anordnung eines ersten Gerüstriegels (20.1, 20.2, 20.6) nach einem der vorstehenden Ansprüche und eines zweiten Gerüstriegels (20.1, 20.2, 20.6) nach einem der Ansprüche 9 bis 12, wobei das U-Verstärkungsprofil (22.1) des ersten Gerüstriegels (20.1, 20.2, 20.6) zwischen die zweiten U-Profil-Schenkel (62.1, 62.2) des U-Trägerprofils des zweiten Gerüstriegels (20.1, (20.2, 20.6) mit geringem seitlichen Spiel eingesteckt ist, so dass, in einem senkrecht zu der jeweiligen zweiten Längsachse (43) verlaufenden Querschnitt betrachtet, das erste Basis-Profil (46) des U-Verstärkungsprofils (22.1) des ersten Gerüstriegels (20.1, 20.2, 20.6) in einem Einsteck-Abstand (74.1, 74.2, 74.3) zu den Auflage-Enden (64.1, 64.2) der zweiten U-Profil-Schenkel (62.1, 62.2) des U-Trägerprofils des zweiten Gerüstriegels (20.1, 20.2, 20.6) in einem mit den zweiten U-Profil-Schenkeln (62.1, 62.2) und dem zweiten Basis-Profil (60) des U-Trägerprofils des zweiten Gerüstriegels (20.1, 20.2, 20.6) begrenzten U-Trägerprofil-Innenraum (67) angeordnet ist.

14. Anordnung nach Anspruch 13, **dadurch gekennzeichnet, dass** das in den U-Trägerprofil-Innenraum (67) des U-Trägerprofils des zweiten Gerüstriegels (20.6) eingesteckte U-Verstärkungsprofil (22.1) des ersten Gerüstriegels (20.6) mit seinem ersten Basis-Profil (46) an dem zweiten Basis-Profil (60) des U-Trägerprofils des zweiten Gerüstriegels (20.6) anliegt.

## Claims

1. Scaffolding bar of metal with an elongate rod-shaped girder profile member (21.1, 21.2) of steel, which extends in the direction of a first longitudinal axis (23) in a first longitudinal direction (24) and which as considered in the first longitudinal direction (24) has a girder profile member length (25) and a girder profile member longitudinal centre (26) and as considered in a cross-section extending perpendicularly to the longitudinal direction (24) has a girder profile member width (27.1, 27.2), a girder profile member height (40.1, 40.2) and a girder profile member wall thickness (28.1. 28.2), the member having a support edge (30.1), which is upper as considered in an installed setting (29), or support edges (30.2.1, 30.2.2), which are upper as considered in the installed setting, for support and/or suspension of a scaffolding covering (31) or a plurality of scaffolding coverings (31), wherein the girder profile member (21.1, 21.2) has two girder profile member ends (32.1, 32.2), which extend away from one another in opposite directions in the first longitudinal direction (24) and to each of which is welded either a respective connecting head (33.1) of metal for detachable fastening of the scaffolding bar (20.1) in the installed setting (29) to a fastening element (55), which is provided with at least one passage (56), of a scaffolding element (41) by means of a connecting wedge (57) insertable through the passage (56) or a respective hook-shaped suspension claw or suspension catch (33.2) of metal, which is downwardly open as respectively considered in the installed setting (29), for detachable support and/or suspension of the scaffolding bar (20.2, 20.6) in the installed setting (29) on and/or at scaffolding components, and wherein attached to a side, which forms an underside (34) in the installed setting (29), of the girder profile member (21.1, 21.2) is an elongate rod-shaped U reinforcing profile member (22.1, 22.2) of sheet steel, which extends away from the girder profile member (21.1, 21.2) to underneath the girder profile member (21.1, 21.2) in the installed setting (29) and extends in the direction of a second longitudinal axis (43) in a second longitudinal direction (44) parallel to the girder profile member (21.1, 21.2) or parallel to the first longitudinal axis (23) thereof - with bridging-over of the girder profile member longitudinal centre (26) - along the girder profile member (21.1, 21.2) continuously over a reinforcing profile member length (45) corresponding with at least half the girder profile member length (25) of the girder profile member (21.1, 21.2), and wherein the U reinforcing profile member (22.1, 22.2) as considered in a cross-section extending perpendicularly to the second longitudinal axis (43) has substantially over its entire reinforcing profile member length (45) a first U-shaped U profile cross-section (51.1, 51.2) and is formed with a first base profile (46), which extends in the second longitudinal direction (44) and from which two lateral first U profile limbs (48.1.1, 48.1.2; 48.2.1, 48.2.2) are folded or bent away, the limbs extending substantially perpendicularly away from the first base profile (46) in the same direction substantially parallel to one another at a transverse spacing which corresponds with a first base profile width (47) and upwardly as considered in the installed setting (29) and having fastening ends (49.1.1, 49.1.2; 49.2.1, 49.2.2) welded to the underside (34) of the girder profile member (21.1, 21.2), and wherein the U reinforcing profile member (22.1, 22.2) has a U reinforcing profile member width (47) which corresponds with the transverse spacing and a U reinforcing profile member height (50.1, 50.2) which corresponds with a spacing of the fastening ends (49.1.1, 49.1.2; 49.2.1, 49.2.2) from the first base profile (46) and is greater than the U reinforcing profile member width (47), **characterised in that** the U reinforcing profile member height (50.1, 50.2) is greater than the girder profile member height (40.1, 40.2) measured in the same direction as the U reinforcing profile member height (50.1, 50.2) and that the U reinforcing profile member width (47) is smaller, by more than twice the wall thickness (28.1, 28.2) of the girder profile member (21.1, 21.2), than the girder profile member width (27.1, 27.2) measured in the same direction as the U reinforcing profile member width (47).

2. Scaffolding bar according to claim 1, **characterised in that** the U reinforcing profile member height (50.1, 50.2) is greater than the U reinforcing profile member width (47) by at least the factor 1.3, 1.5, 1.6 or 1.7.

3. Scaffolding bar according to one of the preceding claims, **characterised in that** the first U profile limbs (48.1.1, 48.1.2; 48.2.1, 48.2.2) have in the region of the fastening ends (49.1.1, 49.1.2; 49.2.1, 49.2.2) thereof first limb wall parts (53.1.1, 53.1.2; 53.2.1, 53.2.2) which are folded away or bent over from the first U profile limbs (48.1.1, 48.1.2; 48.2.1, 48.2.2) in a direction towards one another or inwardly and which have at the ends thereof associated with the girder profile member (21.1, 21.2) the fastening ends (49.1.1, 49.1.2; 49.2.1, 49.2.2).

4. Scaffolding bar according to claim 3, **characterised in that** the first limb wall parts (53.1.1, 53.1.2; 53.2.1, 53.2.2) as considered in a cross-section extending perpendicularly to the second longitudinal axis (43) are folded away or bent over from the first U profile limbs (48.1.1, 48.1.2; 48.2.1, 48.2.2) through an angle (54.1.1, 54.1.2; 54.2.1, 54.2.2).

5. Scaffolding bar according to claim 4, **characterised in that** the angle (54.1.1, 54.1.2) is an obtuse angle.

6. Scaffolding bar according to claim 4, **characterised in that** the angle (54.2.1, 54.2.2) is an acute angle.

7. Scaffolding bar according to any one of the preceding claims, **characterised in that** the girder profile member is a round tube (21.2) with an outer diameter corresponding with the girder profile member width (27.2) and the girder profile member height (40.2).

8. Scaffolding bar according to any one of the preceding claims, **characterised in that** the girder profile member (21.2) and/or the U reinforcing profile member (22.1, 22.2) is or are constructed and/or arranged symmetrically with respect to a longitudinal plane (36) of symmetry containing the first longitudinal axis (23) and the second longitudinal axis (43).

9. Scaffolding bar according to any one of claims 1 to 6, **characterised in that** the girder profile member (21.1) is a U girder profile member, which as considered in a cross-section extending perpendicularly to the first longitudinal axis (23) has a U-shaped second U profile cross-section (59) substantially over the entire girder profile member length (25) and is open in an opening direction directed away from the U reinforcing profile member (22.1, 22.2) and upwardly as considered in the installed setting (25) and which is formed with a second base profile (60) extending in the first longitudinal direction (24) and having a second base profile width (61) as considered in a cross-section extending perpendicularly to the first longitudinal axis (23), wherein two lateral second U profile limbs (62.1, 62.2) are folded or bent away from the second base profile (60) and extend substantially perpendicularly away from the second base profile (60) in the same direction substantially parallel to one another at a transverse spacing corresponding with the second base profile width (61) and upwardly as considered in the installed setting (29), and wherein the second U profile limbs (62.1, 62.2) in the region of the support ends (64.1, 64.2) thereof, which face away from the second base profile (60) and are upper in the installed setting (29), form support edges (30.2.1, 30.2.2) for the support and/or suspension of scaffolding coverings (31), wherein the second U profile limbs (62.1, 62.2) have a transverse inner spacing (66) from one another in the region of the support ends (64.1, 64.2) thereof.

10. Scaffolding bar according to claim 9, **characterised in that** the support ends (64.1, 64.2) of the second U profile limbs (62.1, 62.2) are formed by folded-away or bent-away portions, wherein the second U profile limbs (64.1, 64.2) have second limb wall parts (68.1, 68.1), which are each bent or folded away through approximately 180 degrees inwardly into a U girder profile member interior space (67) bounded by the second U profile limbs (64.1, 64.2) and the second base profile (60), of limb ends, which wall parts extend in the direction of the second base profile (60) downwardly as considered in the installed setting (29) and as considered in a cross-section extending perpendicularly to the first longitudinal axis (23) have the transverse inner spacing (66) from one another.

11. Scaffolding bar according to claim 9 or 10, **characterised in that** the U reinforcing profile member width (47) as considered in a cross-section extending perpendicularly to the second longitudinal axis (43) is slightly smaller than the transverse inner spacing (66) between the second U profile limbs (62.1, 62.2) of the U girder profile member.

12. Scaffolding bar according to any one of claims 9 to 11, **characterised in that** the U girder profile member and/or the U reinforcing profile member (22.1, 22.2) is or are constructed and/or arranged symmetrically with respect to a longitudinal plane (36) of symmetry containing the first longitudinal axis (23) and the second longitudinal axis (43).

13. Arrangement of a first scaffolding bar (20.1, 20.2, 20.6) according to any one of the preceding claims and a second scaffolding bar (20.1, 20.2, 20.6) according to any one of claims 9 to 12, wherein the U reinforcing profile member (22.1) of the first scaffolding bar (20.1, 20.2, 20.6) is inserted with a small lateral play between the second U profile limbs (62.1, 62.2) of the U girder profile member of the second scaffolding bar (20.1, 20.2, 20.6) so that as considered in a cross-section extending perpendicularly to the respective second longitudinal axis (43) the first base profile (46) of the U reinforcing profile member (22.1) of the first scaffolding bar (20.1, 20.2, 20.6) is arranged at an insertion spacing (74.1, 74.2, 74.3) from the support ends (64.1, 64.2) of the second U profile limbs (62.1, 62.2) of the U girder profile member of the second scaffolding bar (20.1, 20.2, 20.6) in a U girder profile member interior space (67) bounded by the second U profile limbs (62.1, 62.2) and by the second base profile (60) of the U girder profile member of the second scaffolding bar (20.1, 20.2, 20.6).

14. Arrangement according to claim 13, **characterised in that** the U reinforcing profile member (22.1), which is inserted into the U girder profile member interior space (67) of the U girder profile member of the second scaffolding bar (20.6), of the first scaffolding bar (20.6) bears by the first base profile (46) thereof against the second base profile (60) of the U girder profile member of the second scaffolding bar (20.6).

## Revendications

1. Longeron d'échafaudage en métal, avec un profilé porteur (21.1, 21.2) en acier s'étendant dans une première direction longitudinale (24) dans la direction d'un premier axe longitudinal (23), profilé qui présente, considéré dans la première direction longitudinale (24), une longueur (25) de profilé porteur et un centre longitudinal (26) de profilé porteur, et qui présente, considéré dans une section s'étendant perpendiculairement à la direction longitudinale (24), une largeur (27.1, 27.2) de profilé porteur, une hauteur (40.1, 40.2) de profilé porteur et une épaisseur de paroi (28.1, 28.2) de profilé porteur, et qui présente, considéré dans une position de montage (29), un bord de pose supérieur (30.1) ou qui présente, considéré dans la position de montage, des bords de pose supérieurs (30.2.1, 30.2.2) pour poser et/ou accrocher une plateforme d'échafaudage (31) ou plusieurs plateformes d'échafaudage (31), et sachant que le profilé porteur (21.1, 21.2) présente deux extrémités (32.1, 32.2) de profilé porteur s'étendant en éloignement l'une de l'autre dans des sens opposés dans la première direction longitudinale (24), sur lesquelles est respectivement soudée, soit une tête de raccordement (33.1) en métal pour la fixation de manière détachable du longeron d'échafaudage (20.1), dans la position de montage (29), à un élément de fixation (55) d'un élément d'échafaudage (41) pourvu d'au moins un percement (56), au moyen d'une clavette de raccordement (57) pouvant être emboîtée dans le percement (56), soit une patte d'accrochage (33.2) ou une griffe d'accrochage en métal, en forme de crochet ouvert vers le bas considéré dans la position de montage (29), pour la pose et/ou l'accrochage de manière détachable du longeron d'échafaudage (20.2, 20.6), dans la position de montage (29), sur et/ou contre des éléments constitutifs de l'échafaudage, et sachant que, sur un côté du profilé porteur (21.1, 21.2) formant un côté inférieur (34) dans la position de montage (29), est fixé un profilé de renfort en U (22.1, 22.2) en tôle d'acier, oblong en forme de barre, qui s'étend en éloignement du profilé porteur (21.1, 21.2) vers en dessous du profilé porteur (21.1, 21.2) dans la position de montage (29), et qui s'étend, dans une deuxième direction longitudinale (44) dans la direction d'un deuxième axe longitudinal (43), parallèlement au profilé porteur (21.1, 21.2) ou encore parallèlement au premier axe longitudinal (23) de ce dernier, en enjambant le centre longitudinal (26) de profilé porteur, continûment le long du profilé porteur (21.1, 21.2) sur une longueur (45) de profilé de renfort qui correspond au moins à la moitié de la longueur (25) du profilé porteur (21.1, 21.2), et sachant que le profilé de renfort en U (22.1, 22.2), considéré dans une section s'étendant perpendiculairement au deuxième axe longitudinal (43), présente sensiblement sur toute sa longueur (45) de profilé de renfort une section de premier profilé en U (51.1, 51.2) en forme de U et est formé avec un premier profilé de base (46) s'étendant dans la deuxième direction longitudinale (44), à partir duquel sont repliées ou recourbées deux branches latérales (48.1.1, 48.1.2 ; 48.2.1, 48.2.2) de premier profilé en U, qui s'étendent, vers le haut considéré dans la position de montage (29), sensiblement perpendiculairement au premier profilé de base (46) en éloignement de celui-ci dans une même direction et sensiblement parallèlement entre elles à une distance transversale correspondant à une largeur (47) du premier profilé de base, et qui présentent des extrémités de fixation (49.1.1, 49.1.2 ; 49.2.1, 49.2.2) qui sont soudées sur le côté inférieur (34) du profilé porteur (21.1, 21.2), et sachant que le profilé de renfort en U (22.1, 22.2) présente une largeur (47) de profilé de renfort en U correspondant à la distance transversale, et une hauteur (50.1, 50.2) de profilé de renfort en U, correspondant à une distance entre les extrémités de fixation (49.1.1, 49.1.2 ; 49.2.1, 49.2.2) et le premier profilé de base (46), qui est plus grande que la largeur (47) de profilé de renfort en U,
**caractérisé en ce que** la hauteur (50.1, 50.2) de profilé de renfort en U est supérieure à la hauteur (40.1, 40.2) de profilé porteur mesurée dans la même direction que la hauteur (50.1, 50.2) de profilé de renfort en U, et **en ce que** la largeur (47) de profilé de renfort en U est inférieure, de plus du double de l'épaisseur de paroi (28.1, 28.2) du profilé porteur (21.1, 21.2), à la largeur (27.1, 27.2) de profilé porteur mesurée dans une même direction que la largeur (47) de profilé de renfort en U.

2. Longeron d'échafaudage selon la revendication 1, **caractérisé en ce que** la hauteur (50.1, 50.2) de profilé de renfort en U est supérieure à la largeur (47) de profilé de renfort en U au moins du facteur 1,3 ou 1,5 ou 1,6 ou 1,7.

3. Longeron d'échafaudage selon l'une des revendications précédentes, **caractérisé en ce que** les branches (48.1.1, 48.1.2 ; 48.2.1, 48.2.2) de premier profilé en U présentent, dans la région de leurs extrémités de fixation (49.1.1, 49.1.2 ; 49.2.1, 49.2.2), des parties de paroi (53.1.1, 53.1.2 ; 53.2.1, 53.2.2) de premières branches qui, à partir des branches (48.1.1, 48.1.2 ; 48.2.1, 48.2.2) de premier profilé en U, sont repliées ou recourbées dans une direction de rapprochement mutuel ou encore vers l'intérieur, et qui présentent, à leurs extrémités associées au profilé porteur (21.1, 21.2), les extrémités de fixation (49.1.1, 49.1.2 ; 49.2.1, 49.2.2).

4. Longeron d'échafaudage selon la revendication 3, **caractérisé en ce que** les parties de paroi (53.1.1, 53.1.2 ; 53.2.1, 53.2.2) de premières branches sont, considéré dans une section s'étendant perpendiculairement au deuxième axe longitudinal (43), repliées ou recourbées sous un angle (54.1.1, 54.1.2 ; 54.2.1, 54.2.2) à partir des branches (48.1.1, 48.1.2 ; 48.2.1, 48.2.2) de premier profilé en U.

5. Longeron d'échafaudage selon la revendication 4, **caractérisé en ce que** l'angle (54.1.1, 54.1.2) est un angle obtus.

6. Longeron d'échafaudage selon la revendication 4, **caractérisé en ce que** l'angle (54.2.1, 54.2.2) est un angle aigu.

7. Longeron d'échafaudage selon l'une des revendications précédentes, **caractérisé en ce que** le profilé porteur (21.2) est un tube rond avec un diamètre extérieur correspondant à la largeur (27.2) de profilé porteur et à la hauteur (40.2) de profilé porteur.

8. Longeron d'échafaudage selon l'une des revendications précédentes, **caractérisé en ce que** le profilé porteur (21.2) et/ou le profilé de renfort en U (22.1, 22.2) est ou sont configurés et/ou disposés symétriquement par rapport à un plan de symétrie longitudinal (36) contenant le premier axe longitudinal (23) et le deuxième axe longitudinal (43).

9. Longeron d'échafaudage selon l'une des revendications 1 à 6, **caractérisé en ce que** le profilé porteur (21.1) est un profilé porteur en U qui, considéré dans une section s'étendant perpendiculairement au premier axe longitudinal (23), présente sensiblement sur toute la longueur (25) de profilé porteur une section de deuxième profilé en U (59) en forme de U, et qui est ouvert, vers le haut considéré dans la position de montage (29), dans une direction d'ouverture opposée au profilé de renfort en U (22.1, 22.2), et qui est formé avec un deuxième profilé de base (60), s'étendant dans la première direction longitudinale (24), qui présente une largeur (61) de deuxième profilé de base, considéré dans une section s'étendant perpendiculairement au premier axe longitudinal (23), sachant qu'à partir du deuxième profilé de base (60), sont repliées ou recourbées deux branches latérales (62.1, 62.2) de deuxième profilé en U, qui s'étendent, vers le haut considéré dans la position de montage (29), sensiblement perpendiculairement au deuxième profilé de base (60) en éloignement de celui-ci dans une même direction et sensiblement parallèlement entre elles à une distance transversale correspondant à la largeur (61) de deuxième profilé de base, et sachant que les branches (62.1, 62.2) de deuxième profilé en U présentent, dans la région de leurs extrémités de pose (64.1, 64.2) opposées au deuxième profilé de base (60), supérieures considéré dans la position de montage (29), les bords de pose (30.2.1, 30.2.2) pour poser et/ou accrocher des plateformes d'échafaudage (31), sachant que les branches (62.1, 62.2) de deuxième profilé en U présentent, dans la région de leurs extrémités de pose (64.1, 64.2), une distance intérieure transversale (66) entre elles.

10. Longeron d'échafaudage selon la revendication 9, **caractérisé en ce que** les extrémités de pose (64.1, 64.2) des branches (62.1, 62.2) de deuxième profilé en U sont formées par des repliages ou des recourbages, sachant que les branches (62.1, 62.2) de deuxième profilé en U présentent des parties de paroi (68.1, 68.2) de deuxièmes branches qui sont respectivement recourbées ou reliées d'environ 180 degrés vers l'intérieur dans un espace intérieur (67) de profilé porteur en U délimité par les branches (62.1, 62.2) de deuxième profilé en U et le deuxième profilé de base (60), parties de paroi d'extrémités de branches qui s'étendent, vers le bas considéré dans la position de montage (29), en direction du deuxième profilé de base (60), et qui, dans une section s'étendant perpendiculairement au premier axe longitudinal (23), présentent la distance intérieure transversale (66) entre elles.

11. Longeron d'échafaudage selon la revendication 9 ou 10, **caractérisé en ce que** la largeur (47) de profilé de renfort en U, considéré dans une section s'étendant perpendiculairement au deuxième axe longitudinal (43), est légèrement inférieure à la distance intérieure transversale (66) entre les branches (62.1, 62.2) de deuxième profilé en U du profilé porteur en U.

12. Longeron d'échafaudage selon l'une des revendications 9 à 11, **caractérisé en ce que** le profilé porteur en U et/ou le profilé de renfort en U (22.1, 22.2) est ou sont configurés et/ou disposés symétriquement par rapport à un plan de symétrie longitudinal (36) contenant le premier axe longitudinal (23) et le deuxième axe longitudinal (43).

13. Agencement d'un premier longeron d'échafaudage (20.1, 20.2, 20.6) selon l'une des revendications précédentes et d'un deuxième longeron d'échafaudage (20.1, 20.2, 20.6) selon l'une des revendications 9 à 12, sachant que le profilé de renfort en U (22.1) du premier longeron d'échafaudage (20.1, 20.2, 20.6) est emboîté avec un faible jeu latéral entre les branches (62.1, 62.2) de deuxième profilé en U du profilé porteur en U du deuxième longeron d'échafaudage (20.1, 20.2, 20.6), de sorte que, considéré dans une section s'étendant perpendiculairement au deuxième axe longitudinal respectif (43), le premier profilé de base (46) du profilé de renfort en U (22.1) du premier longeron d'échafaudage (20.1, 20.2, 20.6) est disposé à une distance d'emboîtement (74.1, 74.2, 74.3) des extrémités de pose (64.1, 64.2) des branches (62.1, 62.2) de deuxième profilé en U du profilé porteur en U du deuxième longeron d'échafaudage (20.1, 20.2, 20.6), dans un espace intérieur (67) de profilé porteur en U qui est délimité par les branches (62.1, 62.2) de deuxième profilé en U et par le deuxième profilé de base (60) du profilé porteur en U du deuxième longeron d'échafaudage (20.1, 20.2, 20.6).

14. Agencement selon la revendication 13, **caractérisé en ce que** le profilé de renfort en U (22.1) du premier longeron d'échafaudage (20.6), emboîté dans l'espace intérieur (67) du profilé porteur en U du deuxième longeron d'échafaudage (20.6), s'applique par son premier profilé de base (46) contre le deuxième profilé de base (60) du profilé porteur en U du deuxième longeron d'échafaudage (20.6).
